# EUROPÄISCHE PATENTSCHRIFT

(11) **EP 3 543 415 B1**
(45) Veröffentlichungstag und Bekanntmachung des Hinweises auf die Patenterteilung: **19.05.2021**
(21) Anmeldenummer: 19000137.0
(22) Anmeldetag: 15.03.2019
(51) Int. Cl.: E04B 1/76, E04F 13/04

(54) **GEDÄMMTER FASSADENVERBUND MIT DURCHBRÜCHEN UND VERFAHREN ZUR HERSTELLUNG DER DURCHBRÜCHE**
INSULATED FAÇADE COMPOSITE WITH OPENINGS AND METHOD OF PRODUCING THE OPENINGS
RACCORD DE FAÇADE ISOLÉ POURVU D'OUVERTURES ET PROCÉDÉ DE PRODUCTION D'OUVERTURES

(30) Priorität: 19.03.2018 DE 102018002232
(43) Veröffentlichungstag der Anmeldung: 25.09.2019
(73) Patentinhaber: Cichos, Claus, 12487 Berlin (DE)
(72) Erfinder: Cichos, Claus, 12487 Berlin (DE)
(74) Vertreter: Hannig, Wolf-Dieter

(56) Entgegenhaltungen:
- DE-C2- 19 737 515
- DE-U1- 20 301 890
- DE-U1-202018 001 460
- US-A- 4 653 246

## Beschreibung

Die Erfindung betrifft einen gedämmten Fassadenverbund, mit einer an einer Tragwand oder Unterkonstruktion befestigten Dämmstoffschicht, die einen mit einem Armierungsgewebe versehenen Außenputz trägt, welcher mindestens einen in der Dämmstoffschicht, dem Armierungsgewebe und dem Außenputz bereits vorliegenden oder vorgesehenen Durchbruch mit einer der Tragwand zugewandten Öffnung und einer der Tragwand abgewandten Öffnung aufweist, durch die ein Lastaufnahmemittel, beispielsweise Anker, Bolzen, Gewindestab o. dgl. hindurchgeführt und dessen der Tragwand zugewandtes Ende in einem Aufnahmeloch der Tragwand durch Befestigungsmittel verankert ist.

Weiterhin betrifft die Erfindung ein Verfahren zur Herstellung eines Durchbruchs in einem gedämmten Fassadenverbund, bei dem eine mit einem Armierungsgewebe und einem Außenputz versehene Wärmedämmstoffschicht an einer Tragwand oder Unterkonstruktion kraftschlüssig mit Befestigungsmitteln verankert ist, in den Außenputz, das Armierungsgewebe und die Wärmedämmstoffschicht der Durchbruch für das Lastaufnahmemittel mittels Bohren oder Lochsägen eingebracht und zugleich über den Durchbruch ein Aufnahmeloch für das Lastaufnahmemittel in der Tragwand herstellt wird, wobei der Durchbruch mit seiner der Tragwand zugewandten Öffnung und abgewandten Öffnung an die Form und Abmessungen des Lastaufnahmemittels angepasst wird.

### Stand der Technik

Zum hinreichenden Wärmeschutz nach verbindlich einzuhaltenden volkswirtschaftlich wesentlichen Vorgaben für beheizte Bauwerke zu Wohn-, Nutz- oder Produktionszwecken ist die ihre Gründungskörper, Fassaden und Dächer einhüllende Haut eines Bauwerkes mit Baustoffen niedrigen Wärmedurchgangs auszuführen, soweit nicht ein anderer Schutz gegen unzulässigen Wärmeverlust nachgewiesen wird.
Dies kann u.a. durch eine außen auf die tragende, wärmedurchlässige Substanz aufzubringende Hülle aus einer mineralischen oder organischen Dämmung, z.B. einem Wärmedämmverbundsystem (WDVS) ermöglich werden, die über Anker, Kleber o.dgl. unverschieblich an der rohen Fassade verankert ist (siehe auch EP 1 482 188 A2, EP 1 373 649 B1). Das dämmende Material ist von der Natur seiner Dämmeigenschaften her leicht, mehr oder weniger weich und nur begrenzt widerstandsfähig, insbesondere gegen mechanische Beanspruchungen und demzufolge selbst wenig tragfähig. Seine zumal bewitterte Oberfläche muss deshalb durch eine härtere, leichte und dünne Beschichtung in Form eines allen Gegebenheiten leicht anzupassenden, über Spachtelschichten mit festigenden Armierungseinlagen aufgebrachten, starren mineralisch oder organisch gebundenen Fassadenputz geschützt werden.
Solange der Verbund in seiner Fläche und Haftung am dämmenden Untergrund, also seine Schalenwirkung erhalten bleibt, ist der Fassadenputz gegen eine gleichmäßige Beanspruchung durch Bewitterung widerstandsfähig, wenn auch leicht punktförmig, weniger flächig mechanisch beschädigbar. Dies gilt selbst für Ränder der Flächen an Bauwerkkanten oder Leibungen von Fassadenöffnungen (DE 297 07 563 U1, DE 195 39 527 C2)), die dazu durch Metall- oder Kunststoffprofile, beispielsweise Eck-, Abschluss-, Sockelwinkel o. dgl. bewehrt werden, wobei letztere in anschließende Verputzflächen einbinden, wodurch sich beide, d.h. das Kantenprofil und die armierte Verputzfläche gegenseitig versteifen, insbesondere wenn der Fassadenputz um die Kante herumläuft und die Bewehrung die beiden Seiten aussteift.
Dies gilt in selber Weise auch für andere Anwendungen, bei denen aus welchen Gründen auch immer ein weicher Untergrund äußerlich beschichtet, aber zu einem anderen Zweck durchbrochen wird und dadurch an den Durchbruchrändern gefährdet werden kann.

An einem offenen unbewehrten Rand eines Fassadenputzes gewährt seine Schalenwirkung infolge ihres dort endenden Flächenverbunden keine hinreichende Festigkeit mehr und bietet geringeren Schutz gegen Beanspruchungen, nämlich gegen temperaturbedingte Bewegungen aus den außen montierten Bauteilen und insbesondere gegen Bewitterung, zumal wenn sie befeuchtet und schließlich den Fassadenverbund durchfeuchten, so dass der Verbund auf größerer Fläche geschwächt und letztlich aufgelöst wird. Dies ergibt sich auch bei vorangehender, unbeabsichtigter, in vielen Fällen nicht völlig zu vermeidender Beschädigung der Verputzschale, beispielsweise aus naturgegebenen Schlägen durch Hagelkörner oder nutzungsbedingten Stößen beim Anfahren von Fahrzeugen oder anderweitigen Arbeiten, wodurch die Körner des Zuschlagstoffes des Fassadenmörtels unmittelbar in der gestörten Fläche und schließlich an ihrem Rand aus ihrem Verbund gerissen und benachbarte Körner gelockert werden. Die harte Verputzschale wird nach und nach weiter um eine erste Ausbruchstelle herum zerstört und verliert ihre Schutzfunktion.

Der unbeabsichtigten Beschädigung entspricht auch ein bestimmungsgemäßer, zu welchem Zweck auch immer, notwendiger Durchbruch in den Schichten von Verputz, Armierung und Dämmung durch den gesamten Aufbau bis in die tragende Konstruktion des Bauwerks oder auch nur an der oder in die Oberfläche hinein für Verankerungen und Halterungen von Bauteilen vor der Fassade, Durchbindungen oder für nachträglich zu montierende Elemente wie Schellen von Regenfallrohren, gebäudetechnische Trassen, Klappen für Installationen, Not- oder Wartungseinrichtungen, Beschilderungen o. dgl. Häufig können absehbar notwendige Durchbindungen von vornherein nur unzureichend, nicht sicher absehbar oder gar nicht geplant werden bzw. sind erst nachträglich sinnvoll.
Dadurch entstehen zwangsläufig unbewehrte Ränder in einem mehr oder weniger begrenzt oder auch nur punktförmig geöffneten Verputz. Die nachträglich gebohrten, meist nur kleinen Durchbrüche reißen gleichwohl grob Körner aus dem Verbund des Verputzes, wodurch der Verputz größer ausbricht als für die Durchbindung erforderlich ist.
Dies gilt ebenso für rechtzeitig geplante durch die Dämmung bis in die tragende Konstruktion eingebundene Verankerungen und Halterungen, an die anschließend der Verputz unmittelbar stößt, ohne dass die Ränder praktikabel bewehrt werden konnten. Unvermeidliche Bewegungen der Durchbindungen beanspruchen die Körner am offenen Rand des Verputzes in der zuvor beschriebenen Weise und lösen sie wie am Rand nachträglich gebohrter Durchbrüche. Umso leichter greift die Bewitterung am unbewehrten Verputzrand sowohl den Schalenverbund des Fassadenputzes als auch dessen Haftung auf der Dämmschicht und schließlich auch die tragende Konstruktion darunter an.
Dies ist ein nicht selten, beispielsweise an den Enden von Außenfensterbänken deutlich zu beobachtendes Bild, bei dem selbst vor Ausführung des Leibungsverputzes um Fassadenöffnungen, also ohne nachträglichen, störenden Eingriff und trotz schützender seitlicher Aufkantungen einer geringfügig geneigten Außenfensterbank an deren Stoß an den unbewehrt bleibenden Verputzrand einzelne Körner aus der Verputzschale gelöst werden. Das Niederschlagswasser läuft dort ein und der Verputz um diese Stellen wird im Lauf der Zeit zerstört.
Aus diesen und analogen Schäden an Ein- und Durchbindungen in oder durch eine wärmegedämmte Fassade und an ähnlichen Details leitet sich die Bedeutung einer Lösung für die beschriebenen, nicht schadfrei beanspruchten Ränder eines Durchbruchs ab.

Bekannt ist, dass lange gerade oder schwach gebogene, vorgefertigte Eckwinkel grundsätzlich in die Verputzflächen eingebunden werden, um die Verputzkanten gegen mechanische Beanspruchungen zu festigen und auszusteifen, womit die beschriebenen Störungen um die Durchbrüche im Dämmaufbau für Durchbindungen von Verankerungen und Halterungen nicht behoben werden können, weil sich Eckwinkel nicht hinreichend an die Form und Abmessung der Durchbrüche anpassen lassen (DE 195 39 527 C2, DE 297 07 563 U1).
Dies führt dazu, dass die augenscheinlichen Ursachen der beschriebenen Schäden am Fassadenputz durch die Einbindungen und Durchbindungen von Verankerungen und Halterungen nicht beseitigt, sondern einfach hingenommen werden. Die mit der Zeit aufreißenden Öffnungen um Durchbindungen an rechtzeitig geplanten oder nachträglich veranlassten Durchbrüchen des Fassadenverbundes werden oftmals offengelassen oder allenfalls dauerelastisch verschlossen, was weder einem fachgerechten dichten Verschließen gegen eindringendes Wasser noch einem Verwahren einer Öffnung entspricht. Vielmehr überträgt das dauerelastische Material die durch die thermischen, nutzungs- und witterungsbedingten Bewegungen verursachten Kräfte der Durchbindungen auf den unbewehrten Rand der Öffnung im Fassadenputz, die ihn letztlich infolge bereits gestörter Festigkeit umso eher zerreißen lässt. Das dauerelastische Material verhärtet mit der Zeit, so dass es den weiteren Abriss und die weitere Zerstörung des Verputzes sogar begünstigt.

Eine andere bekannte Lösung -beispielweise aus der DE 197 37 515 C2, DE 10 2012 010 253 A1, DE 203 17 103 U1, DE 203 01 890 U1- besteht darin, Hüllrohre einzusetzen, die in die Dämmung der Fassade eingefügt und durch die hindurch die Durchbindungen nahezu berührungslos in die tragende Konstruktion zur Befestigung geführt werden. Ein Schutz des Verputzrades gegen die Beanspruchungen aus dem Hüllrohr und der Bewitterung wird damit nicht erreicht, weil der Rand nicht gehalten wird und nicht an der Dämmung um den Durchbruch anhaftet.
Der Rand wird auch nicht verfestigt, weil die Flächen weder von der einbindenden Armierung der Verputzfläche noch von einer in die durchbohrte Dämmung eingeführten Armierung gegeneinander versteift sind. Die Hüllrohre bleiben vielmehr unabhängig vom Fassadenaufbau. Sie werden keinesfalls vom harten Verputzrand und vom weichen Dämmstoff gestützt sowie in der Dämmschicht durch eine Scherkraftaufnahme unbeweglich gehalten. Die Hüllrohre ermöglichen somit nur ein einfaches Durchstecken der Durchbindungen, weil sie sich bei der Montage von Lichtschächten infolge der z.T. hohen Belastung (beispielsweise durch ein ungehindertes Betreten) von der tragenden Konstruktion nach außen neigen müssen. Mit anderen Worten die Hüllrohre bilden kein gemeinsam wirkendes Verbundsystem mit dem wärmedämmenden Fassadenaufbau.

Es sind auch Einbauteile unterschiedlichster Art bekannt, die auf der rohen Fassade unter der Dämmung verankert werden, also im Fassadenaufbau selbst liegen. Derartige Einbauten werden grundsätzlich vor dem Verputz in die Dämmschicht eingebaut. Sie übernehmen Lasten durch den Fassadenaufbau hindurch über eine vergrößerte Fläche und über ein höher als die Dämmung beanspruchbares Material, um die Lasten auf die tragende Konstruktion verteilen zu können. Bewegungen oder Veränderungen um die Verankerungen beanspruchen den Fassadenputz nach wie vor. Die potentielle Störung des Fassadenputzes über den Stoß zwischen Einbauteil und umgebenden Fassadenaufbau kann auch hier nicht verhindert werden

Aus US4653246 A ist es ferner bekannt, ein Armierungsgewebe aus der Fläche an den Verputzrändern um die Durchbrüche herum über die Randkanten in den Innenbereich des Durchbruchs hineinzuführen.

### Aufgabenstellung

Bei diesem Stand der Technik liegt der Erfindung die Aufgabe zugrunde, die Verputzränder und Innenbereiche an und in Durchbrüchen unterschiedlicher Größe einer im Verbund gedämmten Fassade noch besser vor einen Ausbruch des Putzes durch mechanische-physikalische Einflüsse und Bewitterung zu bewahren und die Lebensdauer der Fassadendurchbrüche unter Einsparung von Kosten für die Sanierung zu erhöhen.

Diese Aufgabe wird durch eine im Verbund gedämmte Fassade mit den Merkmalen des Anspruches 1 und einem Verfahren mit den Merkmalen des Anspruches 17 gelöst.

Vorteilhafte Ausgestaltungen des erfindungsgemäßen Fassadenverbundes und Verfahrens sind den Unteransprüchen entnehmbar.

Die erfindungsgemäße Lösung geht von der Erkenntnis aus, ein Armierungsgewebe nicht nur aus der Fläche an den Verputzrändern um die Durchbrüche herum über die Randkanten in den Innenbereich des Durchbruchs hineinzuführen, sondern dieses zudem an den Innenflächen der freigelegten Dämmung stoffschlüssig durch Kleben zu befestigen und optional die so armierten Randkanten oder Flächen durch einen umlaufenden Bewehrungskörper zu verstärken.
Dies wird dadurch erreicht, dass der Dämmstoff an seiner zum Innenbereich des Durchbruchs gehörenden Innenfläche mit einem ersten, der Tragwand zugewandten Abschnitt eines Armierungsgewebe-Zuschnitts vollständig oder teilweise stoffschlüssig durch eine Klebverbindung verbunden ist, und dass ein zweiter der Tragwand abgewandter Abschnitt des Zuschnitts in Armierungsgewebestreifen aufgeteilt ist, die sternförmig über Eck um den Kantenbereich der abgewandten Öffnung des Durchbruchs herum in die Ebene des Außenputzes verlegt angeordnet und mit dem Außenputz oder dessen Armierungsgewebe mittels einer Klebverbindung stoffschlüssig verbunden sind, wobei der erste Abschnitt und der zweite Abschnitt des Zuschnitts ein gemeinsames zusammenhängendes Teil bilden.

In einer vorteilhaften Ausführungsform des erfindungsgemäßen Fassadenverbundes ist vorgesehen, dass der Armierungsgewebe-Zuschnitt aus einem Glasfaser- oder Compositfasergewebe besteht, das zu einem Hohlkörper ausgebildet ist, dessen Außenabmessung der Innenabmessung des Durchbruchs entspricht. Es versteht sich, dass der Hohlkörper vorzugsweise eine Zylinderform hat, jedoch auch andere geometrischen Formen zur Erfindung gehören.

Von besonderem Vorteil ist, dass der Hohlkörper eine axiale Länge aufweist, die deutlich größer ist als die Tiefe des Durchbruchs, wobei der erste Abschnitt des Zuschnitts am freigelegten Dämmstoff im Innenbereich des Durchbruchs vollflächig und durch Kleben an diesem fixierbar ist und der zweite, die Tiefe des Durchbruchs übersteigende Abschnitt des Zuschnitts durch axiales Aufschneiden bis zum Kantenbereich der der Tragwand abgewandten Öffnung des Durchbruchs in die Armierungsgewebestreifen aufgeteilt ist, wobei diese entlang einer Faltkante um den Kantenbereich der Öffnung nach außen aufklappbar sind, so dass die Armierungsgewebestreifen auf dem freigelegten Armierungsgewebe im Außenputz zum stoffschlüssigen Verbinden aufliegen und in diesen einbindbar sind.
Dadurch ist gewährleistet, dass das Armierungsgewebe sowohl an den Innenflächen des freigelegten Dämmstoffes als auch über Eck im Kantenbereich der der Tragwand abgewandten Öffnung des Durchbruchs in einem Stück zusammenhängend bleibt und sich Außenputz über den Kantenrand hinweg und die Innenflächen des Durchbruchs über das Armierungsgewebe gegenseitig stützen.

Nach einer weiteren Ausführungsform des erfindungsgemäßen Fassadenverbundes ist der armierte Kantenbereich mit einem an die Innenabmessung und Form des Durchbruchs angepassten Bewehrungskörper aus Kunststoff oder Metall, vorzugsweise einem Ringfitting, umfasst, der den Kantenbereich radial und axial verfestigt bzw. verstärkt.

In einer weiteren Ausgestaltung der Erfindung ist der Ringfitting durch eine Klebverbindung an der Innenfläche des Durchbruchs entlang der Öffnung, bündig mit dem Außenputz abschließend, mit der Innenfläche fixiert, wobei der Ringfitting vom Zuschnitt und von den Armierungsgewebestreifen derart umfasst ist, dass der Kantenbereich durch die Klebverbindung zwischen Innenfläche und Zuschnitt radial und durch die Klebverbindung zwischen Armierungsgewebe und Armierungsgewebestreifen axial gehalten ist.
Ein weiteres bevorzugtes Merkmal der Erfindung sieht vor, dass der Ringfitting außenliegend am Zuschnitt des Hohlkörpers entlang der Faltkante angeordnet und mittels Kleben, Vulkanisieren oder Anschmelzen stoffschlüssig am Zuschnitt befestigt ist.
Es gehört aber in weiterer Ausgestaltung zu der Erfindung, dass der Ringfitting aus einem Ringfittingpaar gebildet ist, wobei der innere Ringfitting in den äußeren Ringfitting einschiebbar ist und der innere Ringfitting entweder innenliegend vom Zuschnitt umfasst oder außenliegend am Zuschnitt unverrückbar fixiert ist oder die beiden Ringfittinge den Zuschnitt durch eine radiale zueinander passende Nut-/Federverbindung klemmend halten.
Alternativ ist aber auch möglich, die Nut in die äußere Wandfläche des inneren Ringelementes einzubringen und die Feder am äußeren Ringelement anzuordnen.

Nach einer besonders vorteilhaften Ausführungsform des erfindungsgemäßen Fassadenverbundes ist der armierte Kantenbereich und der armierte Innenbereich des Durchbruchs mit einem an die Form und Abmessung des Durchbruchs angepassten Bewehrungskörper aus Kunststoff oder Metall, vorzugsweise Rohr- oder Hohlprofilstutzen beliebiger Form, versehen, das den Kantenbereich radial und axial verfestigt sowie den Innenbereich variabel in die Tiefe des Durchbruchs axial verstärkt.

In einem weiteren bevorzugten Merkmal des erfindungsgemäßen Fassadenverbundes ist der Rohr- oder Hohlprofilstutzen mit einem der Tragwand abgewandten Öffnung des Durchbruchs zugeordneten Flansch oder Bund versehen, der den armierten Kantenbereich der Öffnung über Eck auf der Ebene des Außenputzes radial übergreift und durch Kleben stoffschlüssig mit den Armierungsgewebestreifen verbunden ist, wobei der Rohr- oder Hohlprofilstutzen mit seinem Rohr- oder Stutzenteil durch die Öffnung im armierten Durchbruch eingeschoben und an dem armierten Dämmstoff durch eine Klebverbindung fixiert ist.

In einem weiteren vorteilhaften Merkmal der Erfindung weist der Rohr- oder Stutzenteil des Rohr- oder Hohlprofilstutzens eine axiale Länge auf, die beliebig an die Tiefe des Durchbruchs anpassbar ist, so dass der erfindungsgemäße Fassadenverbund für unterschiedliche Dicken der Dämmstoffschicht und Größen und Formen des Durchbruchs geeignet ist.

In weiterer vorteilhafter Ausgestaltung des erfindungsgemäßen Fassadenverbundes setzt sich der Rohr- oder Hohlprofilstutzen aus zwei Stutzenteilen zusammen, dessen erstes (äußeres) Stutzenteil mit seinem der Tragwand zugewandten Ende einen verstärkten Flansch oder Bund aufweist, der durch Befestigungsmittel an der Tragwand kraftschlüssig verankert und mit seiner Außenwand an der armierten Seitenfläche des Durchbruchs durch eine Klebverbindung fixiert ist, und dessen zweites (inneres) Stutzenteil einerseits mit einem dem Ende des ersten Stutzenteils zugewandten Abschnitt in das erste Stutzenteil einsteckbar und anderseits mit seinem Flansch oder Bund mit den in der Ebene des Außenputzes verlegten Armierungsgewebestreifen durch die Klebverbindung verbunden ist.

In einer weiteren zweckmäßigen Ausführungsform der Erfindung ist das zweite innere Stutzenteil gegen Schub und Scherung durch je ein, die Dämmstoffschicht unter Neigung durchdringendes Zug- und Druckband und/oder je eine schubaufnehmende Platte aus Kunststoff oder Metall abgestützt, welche einerseits unterhalb des Flansches oder Bundes des Stutzenteils diametral gegenüberliegend an dessen Außenwand und andererseits an der Tragwand durch Befestigungsmittel kraftschlüssig festgelegt ist.
Für die Aufnahme von höheren Lasten an dem erfindungsgemäßen Fassadenverbund ist es von besonderem Vorteil, wenn die schubaufnehmende Platte in Form eines Dreiecks ausgebildet ist, dessen Hypotenuse entlang des Zug- und Druckbandes verläuft, dessen Ankathete sich vertikal an der Tragwand abstützend durch die Befestigungsmittel befestigt ist und die Gegenkathete entlang der Außenwand des äußeren Stutzenteils und der Außenwand des inneren Stutzenteils angeordnet ist.

Besonders zweckmäßig ist es, dass der Ringfitting, Rohr- oder Hohlprofilstutzen zur Abdichtung des Spaltes zwischen dem durch den Durchbruch geführten Lastaufnahmemittel und der Innenfläche des Ringfittings, Rohr- oder Hohlprofilstutzens mit einer Spachtelmasse abgedichtet oder mit einer Schrumpffolie versehen ist, die umlaufend an deren Innenwand angeordnet ist.

Die Aufgabe wird weiterhin durch ein Verfahren zur Herstellung eines Durchbruchs im Fassadenverbund dadurch gelöst, dass der Dämmstoff der Wärmedämmstoffschicht im Innenbereich des Durchbruchs mit einem ersten, der Tragwand zugewandten, zu einem Hohlkörper geformten Abschnitt eines Armierungsgewebe-Zuschnitts stoffschlüssig durch eine Klebverbindung, der Kantenbereich an der Öffnung des Durchbruchs sternförmig über Eck bis in eine Eingriffsfläche im Außenputz um die Öffnung des Durchbruchs herum mit einem zweiten Abschnitts des Armierungsgewebe-Zuschnitts in Form von Armierungsgewebestreifen durch Kleben verbunden wird.

In weiterer Ausgestaltung des erfindungsgemäßen Verfahrens wird der zur Eingriffsfläche gehörende Außenputz um die Öffnung des jeweiligen Durchbruchs bis zum Freiliegen des Armierungsgewebes abgetragen, die Eingriffsfläche anschließend gesäubert und das Armierungsgewebe mit dem Armierungsgewebestreifen durch Verkleben stoffschlüssig verbunden.

Von besonderer Bedeutung für das erfindungsgemäße Verfahren ist es, dass der armierte Innenbereich und der armierte Kantenbereich über Eck mit einem Bewehrungskörper zusätzlich stoffschlüssig durch Kleben, Aufschmelzen oder Vulkanisieren oder formschlüssig durch Klemmen verstärkt werden kann.

Nach einer bevorzugten Ausführungsform des erfindungsgemäßen Verfahrens wird der Durchbruch im Fassadenverbund durch folgende weitere Schritte hergestellt:
a) Bereitstellen des Armierungsgewebe-Zuschnitts, dessen Breite an die Umfangslänge des Durchbruchs angepasst ist und dessen Länge die Tiefe des Durchbruchs übersteigt,
b) Aufschneiden eines die Tiefe des Zuschnitts übersteigenden (zweiten) Abschnitts in Längsrichtung des Zuschnitts in gleichmäßig über die Breite verteilte aneinandergrenzende und gleichlange Armierungsgewebestreifen bis zu einer gemeinsamen Faltkante unter Bildung eines ungeschnittenen Abschnitts des Zuschnitts,
c) Rollen der zusammenhängenden Abschnitte des Armierungsgewebe-Zuschnitts zu einem Hohlkörper, dessen Außenabmessung und Form an die Innenabmessung und Form des Durchbruchs 5 angepasst sind,
d) Auftragen eines Klebers auf den ungeschnittenen Abschnitt des Zuschnitts durch Eintauchen des ungeschnittenen Abschnitts des Hohlkörpers in einen Klebemittelvorrat,
e) Aufziehen des Hohlkörpers auf einen an die Abmessungen und die Form des Durchbruchs angepassten Stab,
g) Einbringen des Stabes mit dem durch Kleber benetzten Abschnitt in den Durchbruch bis die gemeinsame Faltkante mit dem Kantenbereich in der der Tragwand abgewandten Öffnung des Durchbruchs abschließt und der ungeschnittene Abschnitt des Armierungsgewebe-Zuschnitts an der Innenfläche im Durchbruch vollflächig anliegt,
h) sternförmiges Aufklappen der Armierungsgewebestreifen über Eck um den Kantenbereich der der Tragwand abgewandten Öffnung nach außen bis zum Aufliegen auf dem Armierungsgewebe in der Ebene (E) des Außenputzes,
i) Andrücken des mit Kleber versehenen ungeschnittenen Abschnitts des Zuschnitts des Hohlkörpers mit dem in den Durchbruch eingeführten Stab an die Innenfläche des Durchbruchs bis die Klebschicht am Dämmstoff haftet,
j) Herausziehen des Stabes aus dem Durchbruch bevor der Kleber abgebunden hat und
k) Verkleben der sternförmig aufgeklappten Armierungsgewebestreifen mit dem Armierungsgewebe.

In weiterer Ausgestaltung des erfindungsgemäßen Verfahrens wird als Bewehrungskörper ein Ringfitting aus Metall oder Kunststoff verwendet, der in den Kantenbereich vor Durchführung der Schritte a) bis k) so am Armierungsgewebe-Zuschnitt angebracht wird, dass der bündig mit der Innenfläche des Durchbruchs abschließende Ringfitting durch Verkleben mit dem oder durch Vulkanisieren bzw. Anschmelzen am Zuschnitt befestigt werden kann. Vor dem Schritt h) wird die korrekte Lage des Ringfittings am Kantenrand des Durchbruchs bündig mit dem Armierungsgewebe des Außenputzes justiert.
Ohne die Erfindung zu verlassen kann als Bewehrungskörper auch ein Ringfittingpaar verwendet werden, das den Zuschnitt durch eine Nut-/Feder-Verbindung formschlüssig unverrückbar klemmt.

Nach einer weiteren besonders vorteilhaften Ausführungsform des erfindungsgemäßen Verfahrens wird als Bewehrungskörper ein Rohr- oder Hohlprofilstutzen beliebiger Form aus Metall oder Kunststoff mit einem der Tragwand abgewandten Öffnung des Durchbruchs zugeordneten Flansch oder Bund verwendet, der mit dem armierten Kantenbereich der Öffnung radial und der mit seinem Rohr- oder Stutzenteil am armierten Innenbereich des Durchbruchs axial stoffschlüssig befestigt wird, wobei folgende Schritte ausgeführt werden:
l) Auftragen einer Klebschicht außenseitig auf den armierten Kantenbereich im Eingriffsbereich um die Öffnung und außenseitig auf die Außenwand des Rohr- oder Stutzenteiles,
m) Einschieben des Rohr- oder Stutzenteils mit seinem der Tragwand zugewandten Ende soweit bis der Flansch oder Bund auf den Kantenbereich der Öffnung aufsitzt und Anpressen des Flansches oder Bundes auf die Klebstoffschicht zum stoffschlüssigen Verbinden von Flansch und Kantenbereich sowie der Außenwand mit der armierten Innenfläche im Durchbruch,
n) axiales Einbringen jeweils eines an die Form und Innenabmessung angepassten, thermisch isolierten Lastaufnahmemittels durch den armierten und bewehrten Durchbruch hindurch und Verankern des Lastaufnahmemittels im zugeordneten Aufnahmeloch durch Einmörteln, Kleben und/oder Einschrauben und
o) Verschließen des Spaltes zwischen Lastaufnahmemittel und Bewehrungskörper durch elastisches Abdichten oder Verspachteln sowie Verputzen der Eingriffsfläche.

Nach einer weiteren Ausführungsform des erfindungsgemäßen Verfahrens werden als Armierungsgewebe ein Glasfaser- oder Compositfasergewebe und als Lastaufnahmemittel thermisch isolierte Anker, Bolzen, Gewindestäbe oder Schrauben aus Metallen oder Compositwerkstoffen verwendet, wodurch der erfindungsgemäße Fassadenaufbau nahezu wärmebrückenfrei ist.

Weitere Vorteile und Einzelheiten ergeben sich aus der nachfolgenden Beschreibung unter Bezugnahme auf die beigefügten Zeichnungen.

### Ausführungsbeispiel

Die Erfindung soll nachstehend an einem Ausführungsbeispiel einer nicht hinterlüfteten, vorgesetzten unmittelbar der tragenden Konstruktion vorgesetzten, dämmenden Fassade (WDVS) näher erläutert werden.

Es zeigen
Fig. 1 einen senkrechten Schnitt quer durch den Fassadenaufbau mit Tragwand entlang der Achse A-A eines armierten Durchbruchs,
Fig. 2a und 2b schematische Darstellungen des Armierungsgewebe-Zuschnitts in nicht gerollter Form (Fig. 2a) und in gerollter Form als Hohlkörper (Fig. 2b),
Fig. 3 die Ansicht einer Montagehilfe in Form eines Stabes,
Fig. 4 eine schematische Darstellung des armierten Kantenbereichs an einem Durchbruch ohne zusätzliche Bewehrung des Kantenbereiches,
5a bis 5e Beispiele für Bewehrungskörper in Form eines vom Armierungsgewebe-Zuschnitt umfassten Ringfittings (Fig. 5a), eines am Armierungsgewebe-Zuschnitt befestigten Ringfittings (Fig. 5b), einer Formschlussverbindung zwischen dem Armierungsgewebe-Zuschnitt und Ringfitting (Fig. 5c), eines Rohrstutzens mit kurzer Rohrlänge (Fig. 5d), eines Rohrstutzens mit über die gesamte Tiefe reichender Rohrlänge (Fig. 5e) und ein Bewehrungskörper aus ineinander telekopierbaren Rohrteilen (Fig. 5f) in Schnittdarstellung,
Fig. 6 eine Draufsicht auf eine mit Armierungsgewebe versehene Eingriffsfläche im Putz um den armierten Durchbruch herum mit im Kantenbereich des Durchbruchs eingesetztem Bewehrungskörper und an der Tragwand verankertem Lastaufnahmemittel,
Fig. 7 einen senkrechten Schnitt quer durch den Fassadenverbund an der Tragwand entlang der Achse A des armierten Durchbruchs mit ineinander teleskopierten Rohrteilen,
Fig. 8 einen senkrechten Schnitt quer durch den Fassadenverbund mit durch Zug- und Druckstäbe und gegen Schub gesicherten Stutzenteilen in einem Durchbruch größerer Tiefe und
Fig. 9 einen Schnitt entlang der Linie B-B der Fig. 8.

Die Fig. 1 zeigt einen Schnitt durch den Fassadenverbund, der sich aus einer an der Tragwand 1 des nicht weiter dargestellten Bauwerkes befestigten Dämmstoffschicht 2 und einer auf der Dämmstoffschicht 2 mit einem Armierungsgewebe 3 versehenen harten Außenputz 4 zusammensetzt.
Der Fassadenverbund ist mit einem Durchbruch 5 versehen, der den Außenputz 4, das Armierungsgewebe 3 und die Dämmstoffschicht 2 bis an die Tragwand 1 reichend senkrecht durchdringt, so dass die Öffnung 6 des Durchbruchs 5 der Tragwand 1 zugewandt und die der Tragwand 1 abgewandte Öffnung 7 des Durchbruchs dem Außenputz 4 zugeordnet ist. Der Durchbruch 5 wird entweder nachträglich in einen vorhandenen Fassadenaufbau oder bereits beim Neubau durch Bohren oder Lochsägen in die Dämmstoffschicht 2 eingebracht. Die Form und die Abmessungen des Durchbruchs 5, wie beispielsweise sein Innendurchmesser und seine Tiefe T, werden dabei so gewählt, dass das Aufnahmeloch 8 mittels Bohren in die Tragwand 1 eingebracht werden und die Verankerung des Lastaufnahmemittels 9, beispielsweise Anker, Gewindestab, Bolzen o. dgl., im Aufnahmeloch 8 durch Einmörteln, Kleben mittels Injektionskleber oder durch Schrauben mit oder ohne Dübel erfolgen kann.
Der Durchbruch 5 besitzt neben seinen Öffnungen 6 und 7 einen Innenbereich 10, der aus der durch das Bohren oder Lochsägen freigelegten Innenfläche 11 des weichen Dämmstoffes 12 der Dämmstoffschicht 2 und dem freigelegten Kantenbereich 13 des harten Außenputzes 4 entlang der Öffnung 7 des Durchbruchs 5 gebildet ist.

Es wird jetzt auf die Fig. 2a und 2b Bezug genommen, die einen Armierungsgewebe-Zuschnitt 14 aus einem Glasfasergewebe zeigen, welcher gemäß Fig. 1 einerseits im Durchbruch 5 so einzubringen ist, dass ein Abschnitt des Zuschnitts 14 achsparallel zur Achse A des Durchbruchs 5 mit der freigelegten Seitenfläche 11 des Dämmstoffs 12 stoffschlüssig durch eine Klebverbindung 15 befestigbar ist und andererseits die Armierungsgewebestreifen 16 desselben Zuschnitts 14 sternförmig über Eck um den freigelegten Kantenbereich 13 mit dem auf der Eingriffsfläche 17 (siehe Fig. 6) freigelegten Armierungsgewebe 3 umlegbar sind und stoffschlüssig durch eine Klebverbindung 22 verbunden sind. Dies stellt sicher, dass auf den Durchbruch wirkende Kräfte infolge von unvermeidlichen Bewegungen der Lastaufnahmemittel flächig in das Armierungsgewebe des Außenputzes verteilt werden können.
Der Armierungsgewebe-Zuschnitt 14 hat eine Breite B, die der Umfangslänge UL des Durchbruchs 5 entspricht. Die Länge L des Armierungsgewebe-Zuschnitts 14 ist so gewählt, dass diese Länge L deutlich größer ist als die Tiefe T des Durchbruchs 5. Ein erster Abschnitt 18 der Länge L des Zuschnitts 14 entspricht etwa der Tiefe T des Durchbruchs 5 und ein zweiter die Tiefe T des Durchbruchs 5 übersteigender Abschnitt 19 ist in die Armierungsgewebestreifen 16 durch ein Aufschneiden bis zu einer gemeinsamen Faltkante FK am Kantenbereich 13 der Öffnung 7 aufgeteilt (Fig. 2a).
Der die Armierungsgewebestreifen 16 aufweisende Zuschnitt 14 wird anschließend -wie in Fig. 2b schematisch gezeigt- um seine Längsachse LA gerollt und bildet einen zylindrischen Hohlkörper 20, welcher durch die Öffnung 7 soweit in den Durchbruch 5 einschiebbar ist, dass der erste Abschnitt 18 des Zuschnitts 14 an der freigelegten Seitenfläche 11 des Dämmstoff 12 achsparallel anliegt und mit letzteren durch die Klebverbindung 15 stoffschlüssig festgelegt werden kann, wobei der Hohlkörper 20 um einen an die Abmessung des Durchbruchs 5 angepassten Stab 21, vorzugsweise Holzstab, gewickelt oder der Stab in den gerollten Hohlkörper 20 eingeschoben wird. Der Stab 21 mit dem Hohlkörper 20 wird dann mit seinem ersten Abschnitt 18 bis zur Faltkante FK in einen Vorrat eines geeigneten Klebers eingetaucht und in den Durchbruch 5 soweit eingeführt, dass der mit dem Kleber benetzte erste Abschnitt 18 des Zuschnitts 14 an die Seitenflächen 11 des Durchbruchs 5 gedrückt werden kann. Ein solcher Stab 21, der aus Holz, Kunststoff oder Metall bestehen kann, ist in der Fig. 3 gezeigt.
Er ist an die Form und Innenabmessungen des Durchbruchs 5 entsprechend angepasst. Die Länge des Stabes ist so gewählt, dass sie deutlich größer ist als die Tiefe T des Durchbruchs 5. Der Holzstab 21 wird noch bevor der Kleber mit dem Dämmstoff 12 abzubinden beginnt, aus dem Hohlkörper 20 entfernt, wobei der Hohlkörper 20 im Durchbruch 5 verbleibt.

Die Fig. 4 verdeutlicht in einer Schnittansicht das bloße Umfangen bzw. radiale Armieren des Kantenbereichs 13 durch die Armierungsgewebestreifen 16 des Zuschnitts 14 ohne zusätzliche Bewehrung als einfachste Variante und das axiale Armieren des Innenbereichs 10 des Durchbruchs 5 durch den ersten Abschnitt 18 des Zuschnitts 14. Der Übersichtlichkeit halber und zum Zweck des besseren Verständnisses ist in der Fig. 4 der Armierungsgewebe-Zuschnitt 14 bzw. die Armierungsgewebestreifen 16 mit dem Außenputz 4 nicht maßstabsgerecht, sondern vergrößert dargestellt. Bei Außenputzstärken von 3 bis 5 mm verläuft der Armierungsgewebestreifen 16 praktisch scharfkantig und nicht in Bogenform wie in Fig. 4 gezeigt.

Die Fig. 5a bis 5f zeigen Beispiele von Bewehrungskörpern 23. Wie in Fig. 4 sind diese Darstellungen nicht maßstabsgerecht.

In Fig. 5a ist als Beispiel eines Bewehrungskörpers 23 ein separater Ringfitting 23.1 gezeigt, der aus Metall oder Kunststoff bestehen kann.

Dieser Ringfitting 23.1 ist im Kantenbereich 13 der Öffnung 7 des Durchbruchs 5 eingesetzt und durch eine Klebverbindung 15a am Dämmstoff 12 fixiert. Der Zuschnitt 14 ist mit seinem ersten Abschnitt 18 und mit seinem zweiten Abschnitt 19, also mit den Armierungsgewebestreifen 16 über Eck darüber angeordnet, so dass der Ringfitting 23.1 von außen durch den Zuschnitt umfasst werden kann und durch die Klebverbindungen 15b und 22 sowohl radial als auch axial unverrückbar gehalten ist.

Die Fig. 5b stellt die direkte stoffschlüssige Befestigung eines Ringfittings 23.2 aus einem Kunststoff etwa unterhalb der Faltkante FK am ersten Abschnitt 18 des Zuschnitts 14 durch ein Anschmelzen mittels Thermoschweißen, das Vulkanisieren oder Kleben vorab in Kantenbereich 13 und an der Innenfläche 11 des Durchbruchs dar.

Die Fig. 5c zeigt in Schnittdarstellung eine Formschlussverbindung zwischen einem Ringfittingpaar 23.3a und 23.3b aus Kunststoff und dem ersten Abschnitt 18 des Zuschnitts 14 durch Klemmen.

Der Ringfitting 23.3a ist im Kantenbereich 13 der Öffnung 7 des Durchbruchs 5 eingesetzt und besitzt eine senkrecht zum Durchbruch 5 gerichtete radial umlaufende Nut 47, die den darüber angeordneten ersten Abschnitt 18 des Zuschnitts 14 erfassen kann. Der Ringfitting 23.3b hat einen winkelförmigen Querschnitt, dessen horizontaler Schenkel als Flansch 24a den armierten Kantenbereich 13 außen radial übergreift und dessen vertikaler Rohrteil 25a an seiner der Nut 47 zugewandten Wandung 48 eine in Abmessung und Form an die Nut 47 angepasste, radial umlaufende Feder oder Wulst 49, die den ersten Abschnitt 18 des Zuschnitts 14 unverrückbar in der Nut 47 fixiert. Die stoffschlüssige Verbindung des Flansches 24a mit den Armierungsgewebestreifen 16 erfolgt durch eine Klebverbindung 22a eines für Glasfasern und Kunstsoff gleichermaßen geeigneten Klebers.

Die Fig. 5d verdeutlicht ein Beispiel eines Bewehrungskörpers 23 aus einem kurzen Rohrstutzen 23.4, dessen horizontaler Schenkel als Flansch 24b den armierten Kantenbereich 13 in der Ebene des Außenputzes 4 außen radial übergreift und dessen vertikales nicht über die gesamte Tiefe T des Durchbruchs 5 reichendes Rohrteil 25 den armierten Kantenbereichs 13 und die armierte Seitenfläche 11 achsparallel zur Achse A des Durchbruchs 5 innen verstärkt. Die stoffschlüssige Verbindung des Flansches 24b mit den Armierungsgewebestreifen 16 in der Ebene E des Außenputzes 4 einerseits und dem am Flansch 24b angeformten vertikalen Rohrteil 25 mit der armierten Seitenfläche 11 im Durchbruch 5 andererseits erfolgt mittels einer Klebverbindung 15a durch einen zuvor aufgetragenen geeigneten Kleber für Glasfasern. Die Fig. 5e zeigt das Beispiel eines Bewehrungskörpers 23.5 in Form eines Rohrstutzens 27, dessen Rohrteil 28 eine axiale Länge AL hat, die der Tiefe T des Durchbruchs 5 entspricht, also bis an die Tragwand 1 reicht. Die Befestigung seines Flansches 24c entspricht derjenigen Befestigung, die in der Fig. 5d beschrieben wurde.

Die Fig. 5f verdeutlicht einen aus zwei Rohr- oder Stutzenteilen 29 und 30 zusammengesetzten ineinander teleskopierbaren Bewehrungskörper 23.6.

Die dargestellten Bewehrungskörper stellen lediglich Beispiele dar. Ohne die Erfindung zu verlassen, können die Bewehrungskörper unterschiedliche Profilformen, vorzugsweise kreisrunde, ovale oder eckige Formen und Abmessungen aufweisen.

Die Armierungsgewebestreifen 16 des Zuschnitts 14 werden gemäß Fig. 6 über Eck sternförmig um den Kantenbereich 13 der Öffnung 7 nach außen aufgeklappt, so dass die Armierungsgewebebestreifen 16 auf dem nachträglich freigelegten oder bereits freiliegenden Armierungsgewebe 3 des Außenputzes 4 aufliegen und an diesem durch die Klebverbindung 22 stoffschlüssig befestigt werden können. In Verbindung mit der Fig. 5d ist das in Durchbruch 5 eingeschobene, in der Tragwand 1 verankerte Lastaufnahmeelement 9 durch eine Strichellinie zu erkennen, wobei das Lastaufnahmeelement 9 auf der Achse A des Durchbruchs 5 liegt und ohne das Rohrteil 25 an seiner Innenwand 31 zu berühren aus dem Durchbruch 5 unter Bildung eines umlaufenden freien Spaltes 26 zwischen dem Lastaufnahmeelement 9 und der Innenwand 31 des Rohrteils 25 herausragt. Das Rohrteil 25 des kurzen Rohrstutzens 23.4 besitzt alternativ zur Abdichtung gegen Feuchtigkeit eine an der Innenwand 31 des Rohrteils 25 umlaufend befestigte, nicht weiter dargestellte Schrumpffolie. Der Flansch 24b des Rohrstutzens 23.4 hat eine Höhe H, die geringfügig kleiner als die Dicke des Außenputzes 4 ist. Nachdem der Durchbruch 5 in der beschriebenen Weise fertiggestellt ist, wird die Eingriffsfläche 17 mit den Armierungsgewebe 3 und den Armierungsgewebestreifen 16 durch Verputzen geschlossen.

Die Fig. 7 zeigt einen größeren Durchbruch 5 in einem erfindungsgemäßen Fassadenverbund mit einer Dämmstoffschicht 2 und einem Außenputz 4 in Schnittdarstellung, bei dem der Bewehrungskörper 23.6 aus den zwei Stutzenteilen 29 und 30 zusammengesetzt ist. Die Armierung und Abstützung des Kantenbereichs 13 und der Seitenfläche 11 im Durchbruch 5 entspricht der in der Fig. 5d beschriebenen Art.

An der Tragwand 1 ist das äußere Rohrteil 29 verankert, dessen der Tragwand 1 zugewandtes Ende 32 mit einem senkrecht nach außen gerichteten, verstärkten Flansch 33 versehen ist, welcher über eine Zwischenlage 34 und eine Fußplatte 35 mit Verstärkungen 36 durch Befestigungsmittel 37 an der Tragwand 1 festgelegt ist. Das andere der Tragwand abgewandte Ende 38 des Rohrteils 29 ist an seiner Außenwand 39 mit der armierten Seitenfläche 11 des Dämmstoffes 12 im Durchbruch 5 stoffschlüssig durch eine Klebung 40 festgelegt.

Der innere Stutzenteil 30 ist so ausgeführt, dass es mit einem Abschnitt 41 seines verlängerten Rohrs 28 in das erste Stutzenteil 29 einsteckbar und nicht an die Seitenfläche 11 angebunden ist, so dass das Rohr 28 des zweiten Stutzenteils 30 vom äußeren ersten Stutzenteil 29 geführt wird und erst, soweit es aus seinem Rohrende 38 herausragt, mit der Seitenfläche 11 des Durchbruchs 5 und dem Armierungsgewebe-Zuschnitt 14 nach Justieren bezüglich der Tiefe T des Durchbruchs 5 -wie bereits für das Stutzenteil 29 beschrieben- verklebt wird.

In der Fig. 8 ist eine Variante von durch Zug- und Druckbändern 42 bzw. 43 und gegen Schub und Scherung gesicherte Stutzenteile 29 und 30 in einem Durchbruch 5 größerer Tiefe T gezeigt. Das äußere Stutzenteil 29 ist -wie bereits in der Fig. 7 beschrieben- durch die Befestigungsmittel 37 in der Tragwand 1 kraftschlüssig verankert und mit seiner Außenwand 39 an der armierten Seitenfläche 11 des Durchbruchs 5 durch die Klebung 40 festgelegt (siehe Fig. 7). Das innere, in das äußere Stutzenteil 29 einschiebbare Stutzenteil 30 ist durch je ein, die Dämmstoffschicht 2 unter der Neigung α durchdringendes Zugband 42 und Druckband 43 abgestützt, die jeweils einerseits unterhalb des Flansches 24d oder Bundes des Stutzenteils 30 diametral an dessen Außenwand 44 gegenüberliegend festgelegt und andererseits an der Tragwand 1 durch Befestigungsmittel 45 verankert ist. Entlang der Zug- und Druckbänder 42 bzw. 43 ist je eine sich an der Ebene der Tragwand 1 senkrecht abstützende, die Dämmstoffschicht 2 durchsetzende schubaufnehmende Platte 46 aus Metall oder Kunststoff in Form eines Dreiecks so angeordnet, dass das Zug- und Druckband 42 bzw. 43 die Hypotenuse HP bildet, die Ankathete AK sich an der Tragwand 1 vertikal abstützt und etwa rechtwinklig zur Tragwand 1 in der Dämmstoffschicht 2 verläuft sowie die Gegenkathete GK entlang der Außenwand 39 des äußeren Stutzenteils 29 und der Außenwand 44 des inneren Stutzenteils 30 vertikal angeordnet ist, so dass die Schub- oder Scherkräfte aufgenommen werden können. Die Platten 46 sind ebenso wie die Zug- und Druckbänder 42 bzw. 43 an der Tragwand 1 mittels den Befestigungsmitteln 45 verankert. Die jeweils dem Zugband 42 und dem Druckband 43 zugeordneten Platten 46 sind somit zueinander diametral gegenüberliegend an der Außenwand 44 des inneren Stutzenteils 30 in einer gemeinsamen Ebene in der Dämmstoffschicht 2 ausgerichtet (siehe Fig. 9) und am Stutzenteil 30 etwa bis zum Ende 38 des äußeren Stutzenteils 29 achsparallel befestigt.
Die axiale Länge AL des Rohres 28 ist an die Tiefe T des Durchbruchs 5, d.h. an die Dicke des Fassadenverbundes insbesondere die Dicke der Dämmstoffschicht 2 variabel anpassbar, so dass der erfindungsgemäße Fassadenverbund für verschieden lange Durchbrüche geeignet ist.
Alternativ können die beschriebenen Zug- und Druckbänder 42, bzw. 43, die dreieckförmige Platten 46 und das Stutzenteil 29 oder Rohr 28 (nach Fig. 5e) für festgelegte Fassadenverbunde als ein Bauteil einbaufertig vorgefertigt und an die Einbaustelle geliefert werden.

Das erfindungsgemäße Verfahren und seine Anwendung soll nachfolgend näher erläutert werden.
Bevor die Durchbrüche 5 im Fassadenverbund erfindungsgemäß armiert werden können, müssen die Durchbrüche 5 in dem aus Außenputz 4, Armierungsgewebe 3 und Dämmstoffschicht 2 bestehenden Fassadenverbund durch Bohren oder Lochsägen eingebracht und über diese Durchbrüche die Aufnahmelöcher 8 für die Lastaufnahmemittel 9 in der Tragwand 1 hergestellt werden. Die Durchbrüche 5 werden dabei in Form und Abmessung an die Lastaufnahmemittel 9 angepasst, damit diese nach Fertigstellung der Armierung der Durchbrüche 5 durch sie hindurchgeführt und in den Aufnahmelöchern 8 verankert werden können

Auf den Dämmstoff 12 der Wärmedämmstoffschicht 2 im Innenbereich 10 der Durchbrüche 5, im Kantenbereich 5 der der Tragwand 1 abgewandten Öffnung 7 der Durchbrüche 5 über Eck und auf einer Eingriffsfläche 17 um die Öffnung 7 herum wird ein zusammenhängender Armierungsgewebe-Zuschnitt 14 durch Kleben aufgebracht, wobei ein erster Abschnitt 18 des Zuschnitts 14 den Innenbereich 10 des Durchbruchs 5 und ein zweiter Abschnitt 19 in Form von Armierungsgewebestreifen 16 den Kantenbereich 13 über Eck verstärkt, wobei der so armierte Kantenbereich 13 und der armierte Innbereich 10 optional je nach den örtlichen Gegebenheiten mit einem Bewehrungskörper 23 zusätzlich stoffschlüssig durch Kleben, Aufschmelzen oder Vulkanisieren und/oder formschlüssig durch Klemmen verstärkt werden kann. Im Einzelnen läuft das Verfahren wir folgt ab:
a) Bereitstellen des an den Durchbruch 5 angepassten Armierungsgewebe-Zuschnitts 14, dessen Länge L die Tiefe T des Durchbruchs 5 übersteigt und dessen Breite (B) an die Umfangslänge (UL) des Durchbruchs 5 angepasst ist,
b) Aufschneiden eines die Tiefe T des Zuschnitts 14 übersteigenden (zweiten) Abschnitts 19 in achsparalleler Längsrichtung des Zuschnitts 14 in gleichmäßig über die Breite B verteilte aneinandergrenzende und gleichlange Armierungsgewebestreifen 16 bis zu einer gemeinsamen Faltkante FK unter Bildung eines ungeschnittenen verbleibenden Abschnitts 18 des Zuschnitts 14,
c) Rollen der zusammenhängenden Abschnitte 18 und 19 des Armierungsgewebe-Zuschnitts 14 zu einem Hohlkörper 20, dessen Außenabmessung und Form an die Innenabmessung und Form des Durchbruchs 5 angepasst sind,
d) Aufziehen des Hohlkörpers 20 auf einen an die Abmessungen und die Form des Durchbruchs 5 angepassten Stab 21,
e) Auftragen eines Klebers auf den ungeschnittenen Abschnitt 18 des Zuschnitts 14 durch Eintauchen des Hohlkörpers 20 mit dem Stab 21 in einen Klebemittelvorrat,
g) Einbringen des Stabes 21 mit dem durch Kleber benetzten Abschnitt 18 des Hohlkörpers 20 in den Durchbruch 5 bis die gemeinsame Faltkante FK mit dem Kantenbereich 13 in der der Tragwand 1 abgewandten Öffnung 7 des Durchbruchs 5 abschließt und der ungeschnittene Abschnitt 18 des Armierungsgewebe-Zuschnitts 14 an der Innenfläche 11 im Durchbruch 5 vollflächig anliegt,
h) sternförmiges Aufklappen der Armierungsgewebestreifen 16 über Eck um den Kantenbereich 13 der der Tragwand 1 abgewandten Öffnung 7 nach außen bis zum Aufliegen auf dem Armierungsgewebe 3 in der Ebene E des Außenputzes 4,
i) Andrücken des mit Kleber benetzten ungeschnittenen Abschnitts 18 des Zuschnitts 14 des Hohlkörpers 20 mit dem in den Durchbruch 5 eingeführten Stab 21 an die Innenfläche 11 des Durchbruchs 5 bis die Klebschicht an dem Dämmstoff 12 haften bleibt,
j) Herausziehen des Stabes 21 aus dem Hohlkörper 20 bevor der Kleber abgebunden hat und
k) Verkleben der sternförmig aufgeklappten Armierungsgewebestreifen 16 mit dem Armierungsgewebe 3.

In weiterer Ausgestaltung des erfindungsgemäßen Verfahrens wird als Bewehrungskörper 23 ein Rohr- oder Hohlprofilstutzen 23.4, 23.5, 27 in beliebiger Form oder ein telekopierbarer Rohrstutzen 23.6 aus Metall oder Kunststoff mit einem der Tragwand 1 abgewandten Öffnung 7 des Durchbruchs 5 zugeordneten Flansch oder Bund verwendet, der mit dem armierten Kantenbereich 13 der Öffnung 7 radial und der Rohrteil des Ringfittings, Rohr- oder Hohlprofilstutzens mit dem armierten Innenbereich 10 des Durchbruchs 5 axial stoffschlüssig verbunden wird, wobei im Anschluss an die Schritte a) bis k) folgende weitere Schritte ausgeführt werden:
l) Auftragen einer Klebschicht außenseitig auf den armierten Kantenbereich 13 im Eingriffsbereich 17 um die Öffnung 7 und außenseitig auf die Außenwand 44 des Rohrteiles 28 oder Stutzenteils 30,
m) Einschieben des Rohr- oder Stutzenteils 28 oder 30 mit seinem der Tragwand 1 zugewandten Ende soweit bis der Flansch 24b oder 24c oder 24d oder Bund auf den Kantenbereich 13 der Öffnung 7 aufsitzt und Anpressen des Flansches 24b oder 24c oder 24d oder Bundes auf die Klebstoffschicht zum stoffschlüssigen Verbinden von Flansch 24b oder 24c oder 24d und Kantenbereich (13) sowie der Außenwand 44 mit der armierten Innenfläche 11,
n) axiales Einbringen jeweils eines an die Form und Innenabmessung angepassten, thermisch isolierten Lastaufnahmemittels 9 durch den armierten und bewehrten Durchbruch 5 hindurch und Verankern des Lastaufnahmemittels 9 im zugeordneten Aufnahmeloch 8 durch Einmörteln, Kleben und/oder Einschrauben und
o) Verschließen des Spaltes 26 zwischen Lastaufnahmemittel 9 und Bewehrungskörper 23 durch Abdichten oder Verspachteln sowie Verputzen der Eingriffsfläche 17).

Die im Einzelnen beschriebenen Schritte fügen sich bei geringer Übung flüssig und schnell in einem einheitlichen Arbeitsgang mit den übrigen Arbeiten an der Fassade zusammen oder in die Arbeiten bei späteren Ausbesserungen einer alten, schadhaften Fassade oder bei zusätzlich erforderlich werdenden Durchbrüchen ein.

Kommt ein Ringfitting 23.1 zum Einsatz, wird dieser in den Kantenbereich 13 eingesetzt und mit dem Dämmstoff 12 durch Kleben fixiert, wobei die Armierungsgewebestreifen 16 den Ringfitting 23.1 über Eck bis die Ebene E radial und der erste Abschnitt 18 des Armierungsgewebe-Zuschnitts 14 den Ringfitting 23.1 an der Innenfläche 11 axial umfassen und halten.

Im Falle eines Ringfittings 23.2 wird dieser mit dem Armierungsgewebe-Zuschnitt 14 unterhalb der Faltkante FK durch Anschmelzen, Vulkanisieren oder Thermoschweißen stoffschlüssig verbunden.

Für eine formschlüssige Verbindung zwischen dem ersten Abschnitt 18 des Armierungsgewebe-Zuschnitts 14 und einem Ringfittingpaar 23.3a und 23.3b wird ein Ringfitting 23.3a mit einer senkrecht zum Durchbruch 5 ausgerichteten Nut 47 versehen, der Ringfitting 23.3a in den Kantenbereich 13 eingesetzt und verklebt sowie durch die Armierungsgewebestreifen 16 radial und dem ersten Abschnitt 18 des Armierungsgewebe-Zuschnitts axial umfasst und unverrückbar in seiner Lage gehalten. Der Ringfitting 23.3b hat einen winkelförmigen Querschnitt, dessen horizontaler Schenkel als Flansch 24a den armierten Kantenbereich 13 außen radial übergreift und dessen vertikaler Rohrteil 25a an seiner der Nut 47 zugewandten Wandung 48 eine in Abmessung und Form an die Nut 47 angepasste, radial umlaufende Feder oder Wulst 49 hat, die den ersten Abschnitt 18 des Zuschnitts 14 unverrückbar in der Nut 47 fixiert. Die stoffschlüssige Verbindung des Flansches 24a mit den Armierungsgewebestreifen 16 erfolgt durch eine Klebverbindung 22a eines für Glasfasern und Kunstsoff gleichermaßen geeigneten Klebers.

Mit dem erfindungsgemäßen Verfahren kann der plangemäß von vornherein oder aus notwendigen Gründen nachträglich freigelegte Kantenbereich 13 des Außenputzes 4 um den Durchbruch 5 und die Innenfläche 11 des Durchbruchs 5 armiert und der Kantenbereich 13 zusätzlich durch ein Bewehrungskörper 23 verfestigt werden.

Die Dämmstoffschicht 2 wird in üblicher Handwerksarbeit an der Tragwand 1 durch eine Klebung befestigt und das Armierungsgewebe 3 für den Außenputz 4 mit der Oberfläche der Dämmstoffschicht 2 verklebt. In die armierte Dämmstoffschicht 2 wird ein Durchbruch 5 bis zur Tragwand 1 durch Bohren oder Lochsägen hergestellt. Dabei muss der Durchmesser der später einzuführenden Lastaufnahmemittel 9 bekannt sein, dem auch der Durchmesser des Bewehrungskörper 23 anzupassen ist. Für einfache Halterungen, beispielsweise von Fallrohren der Regenentwässerung, Erdungen des Blitzableiters u.ä. wird der Durchmesser etwa zwischen 10 und 25 mm betragen, darf aber auch vorsorglich begrenzt größer als erforderlich angenommen werden, da der Spalt 26 zwischen dem Durchbruch 5 und dem Lastaufnahmemittel
9 später sicher dauerelastisch oder alternativ durch die an der Innenseite des Bewehrungskörpers 23 befestigte Schrumpffolie verschlossen werden kann. Für Revisionsklappen u.a. ist zwar der frei endende Rand des Außenputzes 4 um die Kanten durch die passgenauen Zargen abstützt, kann aber auch analog zum beschriebenen Vorgehen zusätzlich an das Armierungsgewebe 3 des Außenputzes 4 angeklebt werden.

Die Innenfläche 11 des Durchbruchs 5 ist durch das gemeinsame Armierungsglasfasergewebe des ersten Abschnitts 18 des Armierungsgewebe-Zuschnitts 14 mit dem Dämmstoff 12 über die Klebverbindung 15 und die Armierungsgewebestreifen 16 des zweiten Abschnitts 19 des Armierungsgewebe-Zuschnitts 14 mit dem Armierungsgewebe 3 des Außenputzes über die Klebverbindung 22 mit einem für Glasfasern verträglichen Kleber befestigt. Zum Einführen des zu einem Hohlkörper 20 geformten Armierungsgewebe-Zuschnitts 14 wird dieser auf den Stab 21 aus Holz oder Kunstsoff aufgezogen und letzterer von Hand in den Durchbruch 5 so eingeschoben, dass der Abschnitt 18 des Armierungsgewebe-Zuschnitt 14 an die Innenfläche 11 des Dämmstoffs 12 im Durchbruch 5 angedrückt werden kann und fest
an ihr haften bleibt. Im Falle einer zusätzlichen Bewehrung durch einen Bewehrungskörper 23 in Form eines Rohrstutzens 23.4, 23.5 oder 27 muss der Sitz des entsprechenden Flansches des Bewehrungskörpers 23 bei seiner Befestigung am Kantenbereich 13 des Durchbruchs 5 auf seine ordnungsgemäße Lage in der Ebene des Außenputzes 4 kontrolliert werden. Nach Aushärten des Außenputzes 4 wird das Lastaufnahmemittel 9 durch den Bewehrungskörper hindurch beispielsweise über einen in die Tragwand 1 eingebrachten Dübel verankert und der ringförmige Spalt 26 zwischen der Innenwand des Bewehrungskörpers 23 und dem Lastaufnahmemittel 9 verschlossen.

**Bezugszeichenliste**

| | |
|---|---|
| Tragwand/Tragkonstruktion | 1 |
| Dämmstoffschicht | 2 |
| Armierungsgewebe für 4 | 3 |
| Außenverputz | 4 |
| Durchbruch | 5 |
| der Tragwand zugewandte Öffnung von 5 | 6 |
| der Tragwand abgewandte Öffnung von 5 | 7 |
| Aufnahmeloch für 9 | 8 |
| Lastaufnahmemittel | 9 |
| Innenbereich von 5 | 10 |
| Innenflächen von 5 | 11 |
| Dämmstoff | 12 |
| Kantenbereich von 4 um 5 | 13 |
| Armierungsgewebe-Zuschnitt | 14 |
| Klebverbindung | 15, 15a, 15b |
| Armierungsgewebestreifen | 16 |
| Eingriffsfläche um 5 in 4 | 17 |
| erster Abschnitt von 14 | 18 |
| zweiter Abschnitt von 14 | 19 |
| zylindrischer Hohlkörper | 20 |
| Stab | 21 |
| Klebverbindung | 22, 22a |
| Bewehrungskörper | 23 |
| Ringfitting | 23.1, 23.2 |
| Ringfittingpaar | 23.3a, 23.3b |
| Kurzer Rohrstutzen | 23.4 |
| Langer Rohrstutzen | 23.5 |
| Telekopierbare Rohrstutzen | 23.6 |
| Flansch von 23.3b | 24a |
| Flansch oder Bund von 23.4 | 24b |
| Flansch von 27 | 24c |
| Flansch von 30 | 24d |
| Rohrteil von 23.4 | 25 |
| Rohrteil von 23.3b | 25a |
| Spalt zwischen Lastaufnahmemittel und Bewehrungskörper | 26 |
| Rohrstutzen | 27 |
| Rohr- oder Stutzenteil von 30 bzw. Rohr von 27 | 28 |
| äußeres Stutzenteil von 23.6 | 29 |
| inneres Stutzenteil von 23.6 | 30 |
| Innenwand von 25 | 31 |
| der Tragwand zugewandtes Ende von 29 | 32 |
| verstärkter Flansch von 29 | 33 |
| Zwischenlage | 34 |
| Fußplatte | 35 |
| Verstärkungen | 36 |
| Befestigungsmittel für 29 | 37 |
| der Tragwand abgewandtes Ende von 29 | 38 |
| Außenwand von 29 | 39 |
| Klebung zwischen 29 und 11 | 40 |
| Abschnitt von 30 | 41 |
| Zugband | 42 |
| Druckband | 43 |
| Außenwand von 30 | 44 |
| Befestigungsmittel für 42, 43, 46 | 45 |
| Schubaufnehmende dreieckförmige Platte | 46 |
| Radiale Nut | 47 |
| Wandung von 25a | 48 |
| Feder bzw. Wulst | 49 |
| Achse des Durchbruchs 5 | A |
| Ankathete von 46 | AK |
| axiale Länge von 28 | AL |
| Breite von 14 | B |
| Durchmesser von 28 | D |
| Ebene des Außenputzes 4 | E |
| Faltkante an 14 | FK |
| Gegenkathete von 46 | GK |
| Höhe des Flansches 24 | H |
| Hypotenuse von 46 | HP |
| Länge von 14 | L |
| Längsachse von 14 | LA |
| Umfangslänge von 5 | UL |
| Tiefe von 5 | T |
| Neigung | α |

## Patentansprüche

1. Gedämmter Fassadeverbund, mit einer an einer Tragwand (1) oder Unterkonstruktion befestigten Dämmstoffschicht (2), die einen mit einem Armierungsgewebe (3) versehenen Außenputz (4) trägt, welcher mindestens einen in der Dämmstoffschicht (2), dem Armierungsgewebe (3) und dem Außenputz (4) bereits vorliegenden oder vorgesehenen Durchbruch (5) mit einer der Tragwand (1)zugewandten Öffnung (6) und einer der Tragwand (1) abgewandten Öffnung (7) aufweist, durch die ein Lastaufnahmemittel (9), beispielsweise Anker, Bolzen, Gewindestab o. dgl. hindurchgeführt und dessen der Tragwand (1) zugewandtes Ende in einem Aufnahmeloch (8) der Tragwand (1) durch Befestigungsmittel verankert ist, **dadurch gekennzeichnet, dass** der Dämmstoff (12) an seiner zum Innenbereich (10) des Durchbruchs (5) gehörenden Innenfläche (11) mit einem ersten der Tragwand (1) zugewandten Abschnitt (18) eines Armierungsgewebe-Zuschnitts (14) stoffschlüssig durch eine Klebverbindung (15) verbunden ist, und dass ein zweiter der Tragwand (1) abgewandter Abschnitt (19) des Zuschnitts (14) in Armierungsgewebestreifen (16) aufgeteilt ist, die sternförmig über Eck um den Kantenbereich (13) der abgewandten Öffnung (7) des Durchbruchs (5) herum in die Ebene des Außenputzes (4) umgelegt angeordnet und mit dem Außenputz (4) oder dessen Armierungsgewebe (3) mittels einer Klebverbindung (22) stoffschlüssig verbunden sind.

2. Fassadenverbund nach Anspruch 1, **dadurch gekennzeichnet, dass** der erste Abschnitt (18) und der zweite Abschnitt (19) des Zuschnitts (14) ein gemeinsames zusammenhängendes Teil bilden.

3. Fassadenverbund nach Anspruch 1, **dadurch gekennzeichnet, dass** der Armierungsgewebe-Zuschnitt (14) aus einem Glasfaser- oder Compositfasergewebe besteht, der zu einem Hohlkörper (20), vorzugsweise in zylindrischer Form, ausgebildet ist, dessen Außenabmessung und Form der Innenabmessung und Form des Durchbruchs (5) entspricht.

4. Fassadenverbund nach Anspruch 3, **dadurch gekennzeichnet, dass** der Hohlkörper (20) eine axiale Länge (AL) aufweist, die deutlich größer ist als die Tiefe (T) des Durchbruchs (5), wobei der erste Abschnitt (18) des Zuschnitts (14) am freigelegten Dämmstoff (12) im Innenbereich(10) des Durchbruchs (5) vollflächig anlegbar und durch Kleben an diesem fixierbar ist und der zweite, die Tiefe (T) des Durchbruchs (5) übersteigende Abschnitt (19) des Zuschnitts (14) durch axiales Aufschneiden bis zum Kantenbereich (13) der der Tragwand abgewandten Öffnung (7) des Durchbruchs (5) in die Armierungsgewebestreifen (16) aufgeteilt ist, wobei diese entlang einer Faltkante (FK) um den Kantenbereich (13) der Öffnung (7) nach außen aufklappbar sind, so dass die Armierungsgewebestreifen (16) auf dem freigelegten Armierungsgewebe im Außenputz zum stoffschlüssigen Verbinden aufliegen und in den Außenputz (4) einbindbar sind.

5. Fassadenverbund nach Anspruch 1, **dadurch gekennzeichnet, dass** der armierte Kantenbereich (13) mit einem an die Innenabmessung und Form des Durchbruchs (5) angepassten Bewehrungskörper (23) aus Kunststoff oder Metall, vorzugsweise Ringfitting (23.1, 23.2, 23.3a und 23.3b), umfasst ist, das den Kantenbereich (13) radial und axial verfestigt.

6. Fassadenverbund nach Anspruch 5, **dadurch gekennzeichnet, dass** der Ringfitting (23.1, 23.2, 23.3a) durch eine Klebverbindung (15a) an der Innenfläche (11) des Durchbruchs (5) entlang der Öffnung (7) bündig mit der Innenfläche (11) abschließend fixiert ist, wobei der Ringfitting (23.1,23.2, 23.3a) vom Zuschnitt (14) und von den Armierungsgewebestreifen (16) derart umfasst ist, dass der Kantenbereich (13) durch die Klebverbindung (15) zwischen Innenfläche (11) und Zuschnitt (14) radial und durch die Klebverbindung (22) zwischen Armierungsgewebe (3) und Armierungsgewebestreifen (16) axial gehalten ist.

7. Fassadenverbund nach Anspruch 5 oder 6, **dadurch gekennzeichnet, dass** der Ringfitting (23.2) außenliegend am Zuschnitt (14) des Hohlkörpers (20) entlang der Faltkante (FK) angeordnet und mittels Kleben, Vulkanisieren oder Anschmelzen stoffschlüssig am Zuschnitt (14) befestigt ist.

8. Fassadenverbund nach einem der Ansprüche 5 bis 7, **dadurch gekennzeichnet, dass** der Ringfitting (23) aus einem Ringfittingpaar (23.3a und 23.3b) gebildet ist, wobei der Ringfitting (23.3b) in den Ringfitting (23.3a) einschiebbar ist und der Ringfitting (23.3a) entweder innenliegend vom Zuschnitt umfasst oder außenliegend am Zuschnitt (14) unverrückbar fixiert ist sowie die Ringfittinge (23.3a,23.3b) den Zuschnitt (14) durch eine radiale zueinander passende Nut-/Federverbindung (47) klemmend halten.

9. Fassadenverbund nach Anspruch 8, **dadurch gekennzeichnet, dass** die Nut (47) zumindest teilweise umlaufend in der inneren Wandung (48) des Ringfittings (23.3a) und die Feder (49) an der äußeren Wandfläche (48) des Ringfittings (23.3b) angeordnet ist.

10. Fassadenverbund nach Anspruch 1, **dadurch gekennzeichnet, dass** der armierte Kantenbereich (13) und der armierte Innenbereich (10) des Durchbruchs (5) mit einem an die Form und Abmessung des Durchbruchs (5) angepassten Bewehrungskörper (23) aus Kunststoff oder Metall, vorzugsweise Rohr- oder Hohlprofilstutzen (23.4, 23.5, 23.6, 27) in beliebiger Form, umfasst ist, das den Kantenbereich (13) radial und axial verfestigt sowie den Innenbereich (10) variabel über die Tiefe (T) des Durchbruchs (5) axial verstärkt.

11. Fassadenverbund nach Anspruch 10, **dadurch gekennzeichnet, dass** der Rohr- oder Hohlprofilstutzen (23.4, 23.5, 23.6, 27) mit einem der Tragwand (1) abgewandten Öffnung (7) des Durchbruchs (5) zugeordneten Flansch (24b, 24c, 24d) oder Bund versehen ist, der den armierten Kantenbereich (13) der Öffnung (7) über Eck auf der Ebene (E) des Außenputzes (4) radial übergreift und durch Kleben stoffschlüssig mit den Armierungsgewebestreifen (16) und dem Armierungsgewebe (3) im Außenputz (4) verbunden ist, wobei der Rohr- oder Hohlprofilstutzen (23.4, 23.5, 23.6, 27) mit seinem Rohr- oder Stutzenteil (28) durch die Öffnungen (6,7) im armierten Durchbruch (5) eingeschoben und an dem armierte Dämmstoff (12) durch eine Klebverbindung (40) fixiert ist.

12. Fassadenverbund nach Anspruch 11, **dadurch gekennzeichnet, dass** der Rohr- oder Stutzenteil (28) des Rohr- oder Hohlprofilstutzens eine axiale Länge (AL) aufweist, die beliebig an die Tiefe (T) des Durchbruchs (5) anpassbar ist.

13. Fassadenverbund nach Anspruch 11, **dadurch gekennzeichnet, dass** der Rohr- oder Hohlprofilstutzen (23.6) zwei Stutzenteile (29,30) umfasst, dessen erstes (äußeres) Stutzenteil (29) mit seinem der Tragwand (1) zugewandten Ende (32) einen verstärkten Flansch (33) oder Bund aufweist, der durch Befestigungsmittel (37) an der Tragwand (1) kraftschlüssig verankert und mit seiner Außenwand (39) an der armierten Seitenfläche (11) des Durchbruchs (15) durch eine Klebverbindung (40) fixiert ist, und dessen zweites (inneres) Stutzenteil (30) einerseits mit einem dem Ende (38) des ersten Stutzenteils (29) zugewandten Abschnitt (41) in das erste Stutzenteil (29) einsteckbar und anderseits mit seinem Flansch (24d) oder Bund mit den in der Ebene (E) des Außenputzes (4) verlegten Armierungsgewebestreifen (16) durch die Klebverbindung (22) verbunden ist.

14. Fassadenverbund nach Anspruch 13, **dadurch gekennzeichnet, dass** das zweite Stutzenteil (30) gegen Schub und Scherung durch je einen, die Dämmstoffschicht (2) unter Neigung (a) durchdringendes Zug- und Druckband (42,43) und/oder je eine schubaufnehmende Platte (46) aus Kunststoff oder Metall abgestützt ist, welche einerseits unterhalb des Flansches (24d) oder Bundes des Stutzenteils (30) diametral gegenüberliegend an dessen Außenwand (44) und andererseits an der Tragwand (1) durch Befestigungsmittel (45) kraftschlüssig festgelegt sind.

15. Fassadenverbund nach Anspruch 13, **dadurch gekennzeichnet, dass** die schubaufnehmende Platte (46) in Form eines Dreiecks ausgebildet ist, dessen Hypotenuse (HP) entlang des Zug- und Druckbandes (42,43) verläuft, dessen Ankathete (AK) sich an der Tragwand (1) vertikal abstützend durch die Befestigungsmittel (45) befestigt ist und die Gegenkathete (GK) entlang der Außenwand (4) des äußeren Stutzenteils (30) und der Außenwand (39) des inneren Stutzenteils (29) angeordnet ist.

16. Fassadenverbund nach Anspruch 5, **dadurch gekennzeichnet, dass** der Bewehrungskörper (23) zur Abdichtung eines Spaltes (26) zwischen dem durch den Durchbruch (5) geführten Lastaufnahmemittel (9) und der Innenfläche des Bewehrungskörpers (23) mit einer Dichtmasse oder mit einer Schrumpffolie versehen ist, die umlaufend an der Innenfläche angeordnet ist.

17. Verfahren zur Herstellung eines Durchbruchs in einem gedämmten Fassadenverbund nach Anspruch 1, bei dem eine mit einem Armierungsgewebe (3) und einem Außenputz (4) versehene Wärmedämmstoffschicht (2) an einer Tragwand (1) oder Unterkonstruktion kraftschlüssig mit Befestigungsmitteln verankert ist, in den Außenputz (4), das Armierungsgewebe (3) und die Wärmedämmstoffschicht (2) der Durchbruch (5) für das Lastaufnahmemittel (9) mittels Bohren oder Lochsägen eingebracht und zugleich über den Durchbruch (5) ein Aufnahmeloch (8) für das Lastaufnahmemittel (9) in der Tragwand (1) herstellt wird, wobei der Durchbruch (5) mit seiner der Tragwand (1) zugewandten Öffnung (6) und abgewandten Öffnung (7) an die Form und Abmessungen der Lastaufnahmemittel (9) angepasst werden, **dadurch gekennzeichnet, dass** der Dämmstoff (12) der Wärmedämmstoffschicht (2) im Innenbereich (10) des Durchbruchs (5) mit einem ersten, der Tragwand (1) zugewandten, zu einem Hohlkörper (20) geformten Abschnitt (18) eines Armierungsgewebe-Zuschnitts (14) stoffschlüssig durch eine Klebverbindung, der Kantenbereich (13) an der Öffnung (7) des Durchbruchs (5) sternförmig über Eck und eine Eingriffsfläche (17) um die Öffnung (7) des Durchbruchs (5) herum mit einem zweiten Abschnitt (19) des Armierungsgewebe-Zuschnitts (14) in Form von Armierungsgewebestreifen (16) durch Kleben verbunden wird.

18. Verfahren nach Anspruch 17, **dadurch gekenzeichnet,** dass der zur Eingriffsfläche (17) gehörende Außenputz (4) um die Öffnung (7) des jeweiligen Durchbruchs (5) bis zum Freiliegen des Armierungsgewebes (3) abgetragen, die Eingriffsfläche anschließend gesäubert und das Armierungsgewebe (3) mit dem Armierungsgewebestreifen (16) durch Verkleben stoffschlüssig verbunden wird.

19. Verfahren nach Anspruch 17, **dadurch gekennzeichnet, dass** der so armierte Innenbereich (10) und der armierte Kantenbereich (13) über Eck mit einem Bewehrungskörper (23) zusätzlich stoffschlüssig durch Kleben, Aufschmelzen oder Vulkanisieren oder formschlüssig durch Klemmen verstärkt wird.

20. Verfahren nach Anspruch 17, **gekennzeichnet durch** folgende weitere Schritte,
a) Bereitstellen des Armierungsgewebe-Zuschnitts (14), dessen Breite (B) an die Umfangslänge (UL) des Durchbruchs (5) angepasst ist und dessen Länge (L) die Tiefe (T) des Durchbruchs (5) übersteigt,
b) Aufschneiden eines die Tiefe (T) des Zuschnitts (14) übersteigenden (zweiten) Abschnitts (19) in achsparalleler Längsrichtung des Zuschnitts (14) in gleichmäßig über die Breite (B) verteilte aneinandergrenzende und gleichlange Armierungsgewebestreifen (16) bis zu einer gemeinsamen Faltkante (FK) unter Bildung eines ungeschnittenen Abschnitts (18) des Zuschnitts (14),
c) Rollen der zusammenhängenden Abschnitte (18) und (19) des Armierungsgewebe-Zuschnitts (14) zu einem Hohlkörper (20), dessen Außenabmessungen an die Innenabmessungen des Durchbruchs 5 angepasst sind,
d) Auftragen eines Klebers auf den ungeschnittenen Abschnitt (18) des Zuschnitts (14) durch Eintauchen des Hohlkörpers (20) in einen Klebemittelvorrat,
e) Aufziehen des Hohlkörpers (20) auf einen an die Abmessungen und die Form des Durchbruchs (5) angepassten Stab (21),
g) Einbringen des Stabes (21) mit dem durch Kleber benetzten Abschnitt (18) in den Durchbruch (5) bis die gemeinsame Faltkante (FK) mit dem Kantenbereich (13) in der der Tragwand (1) abgewandten Öffnung (7) des Durchbruchs (5) abschließt und der ungeschnittene Abschnitt (18) des Armierungsgewebe-Zuschnitts (14) an der Innenfläche (11) im Durchbruch (5) vollflächig anliegt,
h) sternförmiges Aufklappen der Armierungsgewebestreifen (16) über Eck um den Kantenbereich (13) der der Tragwand (1) abgewandten Öffnung (7) nach außen bis zum Aufliegen auf dem Armierungsgewebe (3) in der Ebene (E) des Außenputzes (4),
i) Andrücken des mit Kleber versehenen ungeschnittenen Abschnitts (18) des Zuschnitts (14) des Hohlkörpers (20) mit dem in den Durchbruch (5) eingeführten Stab (21) an die Innenfläche (11) des Durchbruchs (5) bis die Klebschicht mit dem Dämmstoff (12) abbindet,
j) Herausziehen des Stabes (21) aus dem Durchbruch (5) bevor der Kleber abgebunden hat und
k) Verkleben der sternförmig aufgeklappten Armierungsgewebestreifen (16) mit dem Armierungsgewebe (3).

21. Verfahren nach Anspruch 19, **dadurch gekennzeichnet, dass** als Bewehrungskörper (23) ein Ringfitting (23.1, 23.2) aus Metall oder Kunststoff verwendet wird, der in den Kantenbereich (13) vor Durchführung der Schritte a) bis k) so eingebracht wird, dass der bündig mit der Innenfläche (11) des Durchbruchs (5) abschließende Ringfitting (23.1) durch eine Klebverbindung (15b) oder durch Vulkanisieren bzw. Anschmelzen mit dem Zuschnitt (14) verbunden wird.

22. Verfahren nach Anspruch 19, **dadurch gekennzeichnet, dass** als Bewehrungskörper (23) ein ineinander schiebbares Ringfittingpaar (23.3a, 23.3b) verwendet wird, wobei die Ringfittinge (23.3a und 23.3b) den Zuschnitt (14) formschlüssig durch eine Nut-/Federverbindung (47) unverrückbar klemmen.

23. Verfahren nach Anspruch 19, **dadurch gekennzeichnet,** das als Bewehrungskörper (23) ein Rohr- oder Hohlprofilstutzen (23.4, 23.5, 23.6, 27) beliebiger Form aus Metall oder Kunststoff mit einem der Tragwand (1) abgewandten Öffnung (7) des Durchbruchs (5) zugeordneten Flansch (24b, 24c, 24d) oder Bund verwendet wird, der mit dem armierten Kantenbereich (13) der Öffnung (7) radial und der Rohr- oder Hohlprofilstutzen mit seinem Teilen (28, 29, 30) am armierten Innenbereich (10) des Durchbruchs (5) axial stoffschlüssig befestigt wird, wobei folgende Schritte ausgeführt werden:
l) Auftragen einer Klebschicht außenseitig auf den armierten Kantenbereich (13) im Eingriffsbereich (17) um die Öffnung (7) und außenseitig auf die Außenwand (39, 44) des Rohr- oder Stutzenteils (28,30),
m) Einschieben des Rohr- oder Stutzenteils (28,30) mit seinem der Tragwand (1) zugewandten Ende soweit bis der Flansch (24b, 24c, 24d) oder Bund auf den Kantenbereich (13) der Öffnung (7) aufsitzt und Anpressen des Flansches (24b, 24c, 24d) oder Bundes auf die Klebstoffschicht zum stoffschlüssigen Verbinden von Flansch (24b, 24c, 24d) und Kantenbereich (13) sowie der Außenwand (39,44) mit der armierten Innenfläche (11),
n) axiales Einbringen jeweils eines an die Form und Innenabmessung angepassten, thermisch isolierten Lastaufnahmemittels (9) durch den armierten und bewehrten Durchbruch (5) hindurch und Verankern des Lastaufnahmemittels (9) im zugeordneten Aufnahmeloch (8) durch Einmörteln, Kleben und/oder Einschrauben und
o) Verschließen des Spaltes (26) zwischen Lastaufnahmemittel (9) und Bewehrungskörper (23) durch Abdichten oder Verspachteln sowie Verputzen der Eingriffsfläche (17).

24. Verfahren nach Anspruch 17, **dadurch gekennzeichnet, dass** als Armierungsgewebe ein Glasfaser- oder Compositfasergewebe verwendet wird.

25. Verfahren nach Anspruch 17, **dadurch gekennzeichnet, dass** als Lastaufnahmemittel (9) thermisch isolierte Anker, Bolzen, Gewindestäbe oder Schrauben aus Metall oder Compositwerkstoffen verwendet werden.

## Claims

1. Insulated façade composite comprising an insulating material layer (2) attached to a supporting wall (1) or a substructure and having an external plaster (4) provided with a reinforcement fabric (3), which comprises at least an opening (5) which is already present or provided in the insulating material layer (2), the reinforcement fabric (3) and the external plaster (4), with an aperture (6) facing toward the supporting wall (1) and an aperture (7) facing away from the supporting wall (1), through which a load receiving means (9), for example a tie bolt, a bolt, a threaded rod or the like is passed through and whose end facing toward the supporting wall (1) is anchored in a locating hole (8) of the supporting wall (1) by fastening means, **characterized in that** the insulating material (12), on its inner surface (11) belonging to the inner area (10) of the opening (5), is connected in the form of a material bond to a first portion (18) of a reinforcement fabric blank cut (14) facing toward the supporting wall (1) by an adhesive joint (15), and that a second portion (19) of the blank cut (14) facing away from the supporting wall (1) is divided into reinforcement fabric strips (16) which are arranged, in the plane of the external plaster (4), in a star-shaped manner across the corner about the edge area (13) of the facing-away aperture (7) of the opening (5) and are connected to the external plaster (4) or its reinforcement fabric (3) by means of an adhesive connection (22).

2. Façade composite according to claim 1, **characterized in that** the first portion (18) and the second portion (19) of the blank cut (14) form a joint coherent part.

3. Façade composite according to claim 1, **characterized in that** the reinforcement fabric blank cut (14) consists of a glass fiber fabric or a composite fiber fabric, which is formed into a hollow body (20), preferably in a cylindrical shape, the external dimension and the shape of which corresponding to the internal dimension and the shape of the opening (5).

4. Façade composite according to claim 3, **characterized in that** the hollow body (20) has an axial length (AL) which is significantly greater than the depth (T) of the opening (5), in which connection the first portion (18) of the blank cut (14) can be applied on the exposed insulating material (12) all-over in the inner area (10) of the opening (5) and be fixed thereto by gluing, and the second portion (19) of the blank cut (14) exceeding the depth (T) of the opening (5) is divided into the reinforcement fabric strips (16) by axial cutting up to the edge area (13) of the aperture (7) of the opening (5) facing away from the supporting wall, these strips being capable of folding outwards along a folding edge (FK) about the edge area (13) of the aperture (7) such that the reinforcement fabric strips (16) rest on the exposed reinforcement fabric in the external plaster for a material bond and can be integrated into the external plaster (4).

5. Facade composite according to claim 1, **characterized in that** the reinforced edge area (13) is enclosed by a reinforcement body (23) made of plastic or metal and adapted to the internal dimension and the shape of the opening (5), preferably a ring fitting (23.1, 23.2, 23.3a and 23.3b) which reinforces the edge region (13) radially and axially.

6. Façade composite according to claim 5, **characterized in that** the ring fitting (23.1, 23.2, 23.3a) is fixed in a flush manner to the inner surface (11) along the aperture (7) by an adhesive connection (15a) on the inner surface (11) of the opening (5), the ring fitting (23.1, 23.2, 23.3a) being enclosed by the blank cut (14) and the reinforcement fabric strips (16) in such a way that the edge area (13) is held radially by the adhesive connection (15) between the inner surface (11) and the blank cut (14) and axially by the adhesive connection (22) between the reinforcement fabric (3) and the reinforcement fabric strips (16).

7. Facade composite according to claim 5 or 6, **characterized in that** the ring fitting (23.2) is arranged, on the outside, on the blank cut (14) of the hollow body (20) along the folding edge (FK) and is materially bonded to the blank cut (14) by means of gluing, vulcanizing or melting.

8. Facade composite according to one of claims 5 to 7, **characterized in that** the ring fitting (23) is constituted of a pair of ring fittings (23.3a and 23.3b), the ring fitting (23.3b) being insertable into the ring fitting (23.3a), and the ring fitting (23.3a) is either enclosed by the blank cut internally or is immovably fixed to the blank cut (14) externally, as well as the ring fittings (23.3a, 23.3b) clamp the blank cut (14) by means of a radial, mutually matching tongue-and-groove connection (47).

9. Façade composite according to claim 8, **characterized in that** the groove (47) is arranged at least partially circumferentially in the inner wall (48) of the ring fitting (23.3a) and the tongue (49) is arranged on the outer wall surface (48) of the ring fitting (23.3b).

10. Facade composite according to claim 1, **characterized in that** the reinforced edge area (13) and the reinforced inner area (10) of the opening (5) are enclosed with a reinforcement body (23) made of plastic or metal and adapted to the shape and the dimension of the opening (5), preferably a tubular or hollow profile connecting piece (23.4, 23.5, 23.6, 27) in any shape, which radially and axially strengthens the edge area (13) and axially reinforces the inner area (10) variably over the depth (T) of the opening (5).

11. Façade composite according to claim 10, **characterized in that** the tubular or hollow profile connecting piece (23.4, 23.5, 23.6, 27) is provided with a flange (24b, 24c, 24d) or collar associated to the aperture (7) of the opening (5) facing away from the supporting wall (1), which flange or collar radially overlaps the reinforced edge area (13) of the aperture (7) across the corner on the plane (E) of the external plaster (4) and is materially bonded to the reinforcement fabric strips (16) and to the reinforcement fabric (3) in the external plaster (4) by gluing, the tubular or hollow profile connecting piece (23.4, 23.5, 23.6, 27), with its tubular or connecting part (28), being inserted through the apertures (6, 7) and into the reinforced opening (5) and being fixed to the reinforced insulating material (12) by an adhesive connection (40).

12. Facade composite according to claim 11, **characterized in that** the tubular or connecting part (28) of the tubular or hollow profile connecting piece has an axial length (AL) which can be adapted to the depth (T) of the opening (5) as desired.

13. Façade composite according to claim 11, **characterized in that** the tubular or hollow profile connecting piece (23.6) comprises two connecting parts (29, 30), the first (outer) connecting part (29) of which comprises, with its end (32) facing toward the supporting wall (1), a reinforced flange (33) or a collar which is frictionally anchored to the supporting wall (1) by fastening means (37) and has its outer wall (39) fixed to the reinforced side surface (11) of the opening (15) by an adhesive connection (40), and the second (inner) connecting part (30) of which, on the one hand, is insertable into the first connecting part (29) with a portion (41) facing toward the end (38) of the first connecting part (29) and, on the other hand, with its flange (24d) or the collar, is connected to the reinforcement fabric strips (16) laid in the plane (E) of the external plaster (4) by means of the adhesive connection (22).

14. Façade composite according to claim 13, **characterized in that** the second connecting part (30) is supported against thrust and shear by each a tension-compression member (42, 43) penetrating the insulating material layer (2) with an inclination (a) and/or by each a thrust-absorbing plate (46) made of plastic or metal, which on the one hand are frictionally fixed below the flange (24d) or the collar of the connecting part (30) diametrically opposite on its outer wall (44) and on the other hand on the supporting wall (1) by fastening means (45).

15. Facade composite according to claim 13, **characterized in that** the thrust-absorbing plate (46) is designed in the form of a triangle, the hypotenuse (HP) of which runs along the tension-compression member (42, 43), the adjacent side (AK) of which is attached by the fastening means (45) so as to be vertically supported on the supporting wall (1) and the opposite side (GK) is arranged along the outer wall (4) of the outer connecting part (30) and the outer wall (39) of the inner connecting part (29).

16. Façade composite according to claim 5, **characterized in that** the reinforcement body (23) is provided with a sealing compound or with a shrink film arranged circumferentially on the inner surface and intended to seal a gap (26) between the load receiving means (9) guided through the opening (5) and the inner surface of the reinforcement body (23).

17. Method of producing an opening in an insulated façade composite according to claim 1, in which a thermal insulating material layer (2) provided with a reinforcement fabric (3) and an external plaster (4) is frictionally anchored to a supporting wall (1) or a substructure by means of fastening means, the opening (5) for the load receiving means (9) is made in the external plaster (4), the reinforcement fabric (3) and the thermal insulating material layer (2) by means of drilling and hole sawing and, at the same time, a locating hole (8) for the load receiving means (9) is produced in the supporting wall (1) via the opening (5), the opening (5) with its aperture (6) facing toward the supporting wall (1) and with its aperture (7) facing away being adapted to the shape and the dimensions of the load receiving means (9), **characterized in that** the insulating material (12) of the thermal insulation material layer (2), in the inner area (10) of the opening (5), is materially connected to a first portion (18) of a reinforced fabric blank cut (14), which portion faces the supporting wall (1) and is shaped into a hollow body (20), the edge area (13) at the aperture (7) of the opening (5) is connected, in a star-shaped manner across the corner and an engagement surface (17) around the aperture (7) of the opening (5), with a second portion (19) of the reinforcement fabric blank cut (14) in the form of reinforcement fabric strips (16) by gluing.

18. Method according to claim 17, **characterized in that** the external plaster (4) belonging to the engagement surface (17) around the aperture (7) of the respective opening (5) is removed until the reinforcement fabric (3) is exposed, the engagement surface is then cleaned and the reinforcement fabric (3) is materially bonded to the reinforcement fabric strip (16) by gluing.

19. Method according to claim 17, **characterized in that** the inner area (10) reinforced in this way and the reinforced edge area (13) are materially reinforced across the corner with a reinforcement body (23) by gluing, melting or vulcanizing or positively by clamping.

20. Method according to claim 17, **characterized by** the following further steps:
a) providing the reinforcement fabric blank cut (14), the width (B) of which is adapted to the circumferential length (UL) of the opening (5) and the length (L) of which exceeds the depth (T) of the opening (5),
b) cutting open a (second) portion (19) exceeding the depth (T) of the blank cut (14) in an axially parallel longitudinal direction of the blank cut (14) into adjacent and equally long reinforcement fabric strips (16) evenly distributed over the width (B) up to a joint folding edge (FK), thereby forming an uncut portion (18) of the blank cut (14),
c) rolling the adhering portions (18) and (19) of the reinforcement fabric blank cut (14) to form a hollow body (20), the external dimensions of which are adapted to the internal dimensions of the opening (5),
d) applying an adhesive to the uncut portion (18) of the blank cut (14) by dipping the hollow body (20) into a supply of adhesive,
e) mounting the hollow body (20) on a rod (21) adapted to the dimensions and the shape of the opening (5),
g) inserting the rod (21), with the portion (18) wetted by adhesive, in the opening (5) until the joint folding edge (FK) is flush with the edge area (13) in the aperture (7) of the opening (5), which faces away from the supporting wall (1), and the uncut portion (18) of the reinforcement fabric blank cut (14) is completely adjacent to the inner surface (11) in the opening (5),
h) star-shaped folding back of the reinforcement fabric strips (16) across the corner and about the edge area (13) of the aperture (7) facing away from the supporting wall (1) toward the outside until they rest on the reinforcement fabric (3) in the plane (E) of the external plaster (4),
i) pressing the uncut portion (18) of the blank cut (14) of the hollow body (20), which portion is provided with adhesive, onto the inner surface (11) of the opening (5) with the aid of the rod (21) inserted into the opening (5) until the adhesive layer hardens with the insulation material (12),
j) pulling the rod (21) out of the opening (5) before the adhesive has hardened and
k) gluing the star-shaped, folded-back reinforcement fabric strips (16) to the reinforcement fabric (3).

21. The method according to claim 19, **characterized in that** a ring fitting (23.1, 23.2) made of metal or plastic is used as a reinforcement body (23), which is introduced into the edge region (13) prior to steps a) to k) being carried out, such that the ring fitting (23.1), which is flush with the inner surface (11) of the opening (5), is connected to the blank cut (14) by means of an adhesive bond (15b) or by vulcanization or fusing.

22. Method according to claim 19, **characterized in that** a pair of ring fittings (23.3a, 23.3b) which can be pushed into one another is used as a reinforcement body (23), the ring fittings (23.3a and 23.3b) positively clamping the blank cut (14) by means of a tongue-and-groove connection (47) in an immovable manner.

23. Method according to claim 19, **characterized in that** a tubular or hollow profile connecting piece (23.4, 23.5, 23.6, 27) of any shape and made of metal or plastic is used, which has flange (24b 24c, 24d) or collar associated to the aperture (7) of the opening (5) facing away from the supporting wall (1), which flange or collar is materially connected to the reinforced edge area (13) of the aperture (7) radially and the tubular or hollow profile connecting piece with its parts (28, 29, 30) is materially connected to the reinforced inner area (10) of the opening (5) axially, whereby the following steps are carried out:
I) externally applying an adhesive layer on the reinforced edge area (13) in the engagement surface (17) around the aperture (7) and externally on the outside wall (39, 44) of the tubular or connecting part (28, 30),
m) pushing in the tubular or connecting part (28,30), with its end facing the supporting wall (1), until the flange (24b, 24c, 24d) or the collar rests on the edge area (13) of the aperture (7) and pressing the flange (24b, 24c, 24d) or the collar onto the adhesive layer for the material connection of flange (24b, 24c, 24d) and edge area (13) as well as the outer wall (39, 44) with the reinforced inner surface (11),
n) axially inserting a thermally insulated load receiving means (9), which is adapted to the shape and internal dimension, through the reinforced and strengthened opening (5) and anchoring the load receiving means (9) in the associated locating hole (8) by mortar-fixing, gluing and/or screwing and
o) closing the gap (26) between the load receiving means (9) and the reinforcement body (23) by sealing or filling as well as plastering the engagement surface (17).

24. Method according to claim 17, **characterized in that** a glass fiber or composite fiber fabric is used as the reinforcement fabric.

25. Method according to claim 17, **characterized in that** thermally insulated anchors, bolts, threaded rods or screws made of metal or composite materials are used as load receiving means (9).

## Revendications

1. Agencement de façade isolé, comprenant une couche de matériau isolant (2) fixée à une paroi de support (1) ou à une sous-structure, qui porte un crépi extérieur (4) pourvu d'un tissu de renfort (3), lequel agencement de façade comporte au moins une ouverture (5) prévue ou déjà pratiquée dans la couche de matériau isolant (2), le tissu de renfort (3) et le crépi extérieur (4) et pourvue d'un orifice (6) tourné vers la paroi de support (1) et d'un orifice (7) opposé à la paroi de support (1), à travers lequel un moyen de réception de charge (9), par exemple des ancrages, des boulons, des tiges filetées ou analogues, peut passer et dont l'extrémité tournée vers la paroi de support (1) est ancrée dans un trou de réception (8) de la paroi de support (1) par des moyens de fixation, **caractérisé en ce que** le matériau isolant (12) sur sa surface intérieure (11) faisant partie de la zone intérieure (10) de l'ouverture (5) est relié à une première section (18) d'une découpe de tissu de renfort (14) tournée vers la paroi de support (1) par liaison de matière par une liaison adhésive (15), et **en ce qu'**une seconde section (19) de la découpe (14) opposée à la paroi de support (1) est divisée en bandes de tissu de renfort (16), qui sont disposées de manière repliée en forme d'étoile sur le coin autour de la zone de bord (13) de l'orifice opposé (7) de l'ouverture (5) dans le plan du crépi extérieur (4) et sont reliées au crépi extérieur (4) ou à ses tissus de renfort (3) par liaison de matière au moyen d'une liaison adhésive (22).

2. Agencement de façade selon la revendication 1, **caractérisé en ce que** la première section (18) et la seconde section (19) de la découpe (14) forment une seule pièce commune.

3. Agencement de façade selon la revendication 1, **caractérisé en ce que** la découpe de tissu de renfort (14) est constituée d'un tissu en fibre de verre ou en fibre composite qui est conçu comme un corps creux (20), de préférence de forme cylindrique, dont la dimension extérieure et la forme correspond à la dimension intérieure et à la forme de l'ouverture (5).

4. Agencement de façade selon la revendication 3, **caractérisé en ce que** le corps creux (20) a une longueur axiale (AL) nettement supérieure à la profondeur (T) de l'ouverture (5), la première section (18) de la découpe (14) pouvant être placée sur toute la surface sur le matériau isolant exposé (12) dans la zone intérieure (10) de l'ouverture (5) et peut être fixée à celle-ci par collage et la seconde section (19) de la découpe (14) dépassant la profondeur (T) de l'ouverture (5) est divisée en bandes de tissu de renfort (16) par découpe axiale jusqu'à la zone de bord (13) de l'orifice (7) de l'ouverture (5) opposé à la paroi de support, ces bandes pouvant être dépliées vers l'extérieur le long d'un bord de pliage (FK) autour de la zone de bord (13) de l'orifice (7), de sorte que les bandes de tissu de renfort (16) reposent sur le tissu de renfort exposé dans le crépi extérieur pour la liaison de matière et peuvent être intégrées dans le crépi extérieur (4).

5. Agencement de façade selon la revendication 1, **caractérisé en ce que** la zone de bord renforcée (13) est englobée par un corps de renfort (23) en plastique ou en métal, de préférence un raccord annulaire (23.1, 23.2, 23.3a et 23.3b), qui est adaptée aux dimensions internes et à la forme de l'ouverture (5), lequel raccord annulaire solidifie la zone de bord (13) radialement et axialement.

6. Agencement de façade selon la revendication 5, **caractérisé en ce que** le raccord annulaire (23.1, 23.2, 23.3a) est fixé par une liaison adhésive (15a) à la surface intérieure (11) de l'ouverture le long de l'orifice (7) de manière à se terminer à fleur de la surface intérieure (11), le raccord annulaire (23.1, 23.2, 23.3a) étant englobé par la découpe (14) et par les bandes de tissu de renfort (16) de telle sorte que la zone de bord (13) est maintenue radialement par la liaison adhésive (15) entre la surface intérieure (11) et la découpe (14) et axialement par la liaison adhésive (22) entre le tissu de renfort (3) et les bandes de tissu de renfort (16).

7. Agencement de façade selon la revendication 5 ou 6, **caractérisé en ce que** le raccord annulaire (23.2) est disposé à l'extérieur de la découpe (14) du corps creux (20) le long du bord de pliage (FK) et est fixé à la découpe (14) par liaison de matière par collage, vulcanisation ou fusion.

8. Agencement de façade selon l'une des revendications 5 à 7, **caractérisé en ce que** le raccord annulaire (23) est formé à partir d'une paire de raccords annulaires (23.3a et 23.3b), le raccord annulaire (23.3b) pouvant être inséré dans le raccord annulaire (23.3a) et le raccord annulaire (23.3a) est soit englobé par la découpe à l'intérieur, soit fixé de manière inamovible à la découpe (14) sur l'extérieur et les raccords annulaires (23.3a, 23.3b) serrent la découpe (14) au moyen d'une liaison à rainure et languette (47) radiale, mutuellement adaptée.

9. Agencement de façade selon la revendication 8, **caractérisé en ce que** la rainure (47) est disposée au moins partiellement circonférentiellement dans la paroi interne (48) du raccord annulaire (23.3a) et la languette (49) est disposée sur la surface de paroi externe (48) du raccord annulaire (23.3b).

10. Agencement de façade selon la revendication 1, **caractérisé en ce que** la zone de bord renforcée (13) et la zone intérieure renforcée (10) de l'ouverture (5) sont englobées par un corps de renfort (23) en plastique ou en métal, adapté à la forme et aux dimensions de l'ouverture (5), de préférence une douille profilée tubulaire ou creuse (23.4, 23.5, 23.6, 27) de forme quelconque, laquelle douille solidifie radialement et axialement la zone de bord (13) et renforce axialement la zone intérieure (10) de manière variable sur la profondeur (T) de l'ouverture (5).

11. Agencement de façade selon la revendication 10, **caractérisé en ce que** la douille profilée tubulaire ou creuse (23.4, 23.5, 23.6, 27) est pourvue d'une bride (24b, 24c, 24d) ou d'une collerette associée à l'orifice (7) de l'ouverture (5) opposé à la paroi de support (1), laquelle bride ou collerette chevauche radialement la zone de bord renforcée (13) de l'orifice (7) sur un coin sur le plan (E) du crépi extérieur (4) et est relié par collage aux bandes de tissu de renfort (16) et au tissu de renfort (3) dans le crépi extérieur (4) par liaison de matière, la douille profilée tubulaire ou creuse (23.4, 23.5, 23.6, 27) étant insérée avec sa partie de tube ou de douille (28) à travers les orifices (6, 7) dans l'ouverture renforcée (5) et est fixée au matériau isolant renforcé (12) par une liaison adhésive (40).

12. Agencement de façade selon la revendication 11, **caractérisé en ce que** la partie de tube ou de douille (28) de la douille profilée tubulaire ou creuse a une longueur axiale (AL) qui peut être adaptée à volonté à la profondeur (T) de l'ouverture (5).

13. Agencement de façade selon la revendication 11, **caractérisé en ce que** la douille profilée tubulaire ou creuse (23.6) comprend deux parties de douille (29, 30) dont la première partie de douille (extérieure) (29) présente une bride (33) ou une collerette renforcée avec son extrémité (32) tournée vers la paroi de support (1), laquelle bride ou collerette est ancrée par des moyens de fixation (37) à la paroi de support (1) par liaison de force et est fixée par sa paroi extérieure (39) à la surface latérale renforcée (11) de l'ouverture (15) par une liaison adhésive (40), et dont la seconde partie de douille (intérieure) (30) peut être insérée d'un côté dans la première partie de douille (29) avec une section (41) tournée vers l'extrémité (38) de la première partie de douille (29) et de l'autre côté est reliée par sa bride (24d) ou sa collerette aux bandes de tissu de renfort (16) posées dans le plan (E) du crépi extérieur (4) par la liaison adhésive (22).

14. Agencement de façade selon la revendication 13, **caractérisé en ce que** la seconde partie de douille (30) est soutenue contre la poussée et le cisaillement par respectivement une bande de traction et de compression (42, 43) pénétrant la couche de matériau isolant (2) selon une inclinaison (a) et/ou respectivement une plaque absorbant la poussée (46) en plastique ou en métal, qui sont fixées d'une part sous la bride (24d) ou la collerette de la partie de douille (30) diamétralement opposée à sa paroi extérieure (44) et d'autre part à la paroi de support (1) par des moyens de fixation (45) par liaison de force.

15. Agencement de façade selon la revendication 13, **caractérisé en ce que** la plaque absorbant la poussée (46) est conçue sous forme de triangle dont l'hypoténuse (HP) longe la bande de traction et de compression (42, 43), dont le cathète d'ancrage (AK) est fixé verticalement à la paroi de support (1) par les moyens de fixation (45) de manière à s'appuyer dessus et dont le cathète opposé (GK) est disposé le long de la paroi extérieure (4) de la partie de douille extérieure (30) et de la paroi extérieure (39) de la partie de douille intérieure (29).

16. Agencement de façade selon la revendication 5, **caractérisé en ce que** le corps de renfort (23) est pourvu d'une masse d'étanchéité ou d'un film rétractable, qui est disposé sur la circonférence de la surface intérieure, pour étanchéifier un espace (26) entre le moyen de réception de charge (9) passant à travers l'ouverture (5) et la surface intérieure du corps de renfort (23).

17. Procédé de production d'une ouverture dans un agencement de façade isolé selon la revendication 1, dans lequel une couche de matériau d'isolation thermique (2) pourvue d'un tissu de renfort (3) et d'un crépi extérieur (4) est ancrée par liaison de force à une paroi de support (1) ou une sous-structure avec des moyens de fixation, l'ouverture (5) pour le moyen de réception de charge (9) est réalisée dans le crépi extérieur (4), le tissu de renfort (3) et la couche de matériau d'isolation thermique (2) au moyen d'une perceuse ou d'une scie cloche et en même temps un trou de réception (8) pour le moyen de réception de charge (9) est réalisé dans la paroi de support (1) via l'ouverture (5), l'ouverture (5) avec son orifice (6) tourné vers la paroi de support (1) et son orifice (7) opposé à la paroi de support étant adaptée à la forme et aux dimensions des moyens de réception de charge (9), **caractérisé en ce que** le matériau isolant (12) de la couche de matériau d'isolation thermique (2) dans la zone intérieure (10) de l'ouverture (5) est relié à une première section (18) d'une découpe de tissu de renfort (14) tournée vers la paroi de support (1) et formée en un corps creux (20) par liaison de matière par une liaison adhésive, la zone de bord (13) au niveau de l'orifice (7) de l'ouverture (5) est reliée par collage en forme d'étoile sur un coin et une surface d'engagement (17) est reliée autour de l'orifice (7) de l'ouverture (5) à une seconde section (19) de la découpe de tissu de renfort (14) sous la forme de bandes de tissu de renfort (16).

18. Procédé selon la revendication 17, **caractérisé en ce que** le crépi extérieur (4) qui fait partie de la surface d'engagement (17) est enlevé autour de l'orifice (7) de l'ouverture respective (5) jusqu'à ce que le tissu de renfort (3) soit mis à nu, la surface d'engagement est ensuite nettoyée et le tissu de renfort (3) est relié à la bande de tissu de renfort (16) par liaison de matière par collage.

19. Procédé selon la revendication 17, **caractérisé en ce que** la zone intérieure ainsi renforcée (10) et la zone de bord renforcée (13) sont renforcées en plus sur un angle par un corps de renfort (23) par liaison de matière par collage, fusion ou vulcanisation ou par complémentarité de forme par serrage.

20. Procédé selon la revendication 17, **caractérisé par** les étapes supplémentaires suivantes,
a) fourniture de la découpe de tissu de renfort (14) dont la largeur (B) est adaptée à la longueur circonférentielle (UL) de l'ouverture (5) et dont la longueur (L) dépasse la profondeur (T) de l'ouverture (5),
b) découpe d'une (seconde) section (19) dépassant la profondeur (T) de la découpe (14) dans la direction longitudinale axialement parallèle de la découpe (14) en bandes de tissu de renfort (16) adjacentes et de longueur égale réparties uniformément sur la largeur (B) jusqu'à un bord de pliage commun (FK) avec formation d'une section non coupée (18) de la découpe (14),
c) roulage des sections reliées (18) et (19) de la découpe de tissu de renfort (14) pour former un corps creux (20) dont les dimensions extérieures sont adaptées aux dimensions intérieures de l'ouverture (5),
d) application d'un adhésif sur la section non coupée (18) de la découpe (14) en plongeant le corps creux (20) dans un réservoir d'adhésif,
e) tirage du corps creux (20) sur une tige (21) adaptée aux dimensions et à la forme de l'ouverture (5),
g) introduction de la tige (21) avec la section (18) enduite d'adhésif dans l'ouverture (5) jusqu'à ce que le bord de pliage commun (FK) soit terminé par la zone de bord (13) dans l'orifice (7) de l'ouverture (5) opposé à la paroi de support (1)) et que la section non coupée (18) de la découpe de tissu de renfort (14) soit en contact total avec la surface intérieure (11) dans l'ouverture (5),
h) dépliage en étoile des bandes de tissu de renfort (16) sur un coin autour de la zone de bord (13) de l'orifice (7) opposé à la paroi de support (1) vers l'extérieur jusqu'à ce qu'elles reposent sur le tissu de renfort (3) dans le plan (E) du crépi extérieur (4),
i) pressage de la section non coupée (18) de la découpe (14) du corps creux (20) pourvue d'adhésif avec la tige (21) insérée dans l'ouverture (5) contre la surface intérieure (11) de l'ouverture (5) jusqu'à ce que la couche adhésive prenne avec le matériau isolant (12),
j) retrait de la tige (21) hors de l'ouverture (5) avant que l'adhésif ait pris et
k) collage des bandes de tissu de renfort dépliées en forme d'étoile (16) sur le tissu de renfort (3).

21. Procédé selon la revendication 19, **caractérisé en ce qu'un** raccord annulaire (23.1, 23.2) en métal ou en plastique est utilisé comme corps de renfort (23), lequel est introduit dans la zone de bord (13) avant que les étapes a) à k) ne soient réalisées de manière à ce que le raccord annulaire (23.1) se terminant à fleur de la surface intérieure (11) de l'ouverture (5) soit relié à la découpe (14) par une liaison adhésive (15b) ou par vulcanisation ou fusion.

22. Procédé selon la revendication 19, **caractérisé en ce qu'une** paire de raccords annulaires (23.3a, 23.3b) qui peuvent être enfoncés l'un dans l'autre est utilisée comme corps de renfort (23), les raccords annulaires (23.3a et 23.3b) serrant de manière inamovible la découpe (14) par complémentarité de forme au moyen d'une liaison à rainure et languette (47).

23. Procédé selon la revendication 19, **caractérisé en ce qu'**une douille profilée tubulaire ou creuse (23.4, 23.5, 23.6, 27) de forme quelconque en métal ou en plastique avec une bride (24b, 24c, 24d) ou une collerette associée à l'orifice (7) de l'ouverture (5) opposé à la paroi de support (1) est utilisée comme corps de renfort (23), laquelle bride ou collerette est fixée radialement à la zone de bord renforcée (13) de l'orifice (7) et la douille profilée tubulaire ou creuse est fixée axialement avec ses parties (28, 29, 30) à la zone intérieure renforcée (10) de l'ouverture (5) par liaison de matière, les étapes suivantes étant réalisées :
I) application d'une couche adhésive à l'extérieur de la zone de bord renforcé (13) dans la zone d'engagement (17) autour de l'orifice (7) et à l'extérieur sur la paroi extérieure (39, 44) de la partie de tube ou de douille (28, 30),
m) insertion de la partie de tube ou de douille (28, 30) avec son extrémité tournée vers la paroi de support (1) jusqu'à ce que la bride (24b, 24c, 24d) ou la collerette repose sur la zone de bord (13) de l'orifice (7) et pressage de la bride (24b, 24c, 24d) ou de la collerette sur la couche adhésive pour la liaison de matière de la bride (24b, 24c, 24d) et de la zone de bord (13) ainsi que de la paroi extérieure (39, 44) avec la surface intérieure renforcée (11),
n) introduction axiale d'un moyen de réception de charge isolé thermiquement (9), adapté à la forme et aux dimensions intérieures, à travers l'ouverture renforcée (5) et ancrage du moyen de réception de charge (9) dans le trou de réception associé (8) par mortier, collage et/ou vissage et
o) fermeture de l'espace (26) entre le moyen de réception de charge (9) et le corps de renfort (23) en étanchéifiant ou en remplissant et en enduisant la surface d'engagement (17).

24. Procédé selon la revendication 17, **caractérisé en ce qu'un** tissu de fibre de verre ou de fibre composite est utilisé comme tissu de renfort.

25. Procédé selon la revendication 17, **caractérisé en ce que** des ancrages, des boulons, des tiges filetées ou des vis à isolation thermique en métal ou en matériaux composites sont utilisés comme moyens de réception de charge (9).
